# EUROPÄISCHE PATENTSCHRIFT

(11) **EP 3 718 920 B1**
(45) Veröffentlichungstag und Bekanntmachung des Hinweises auf die Patenterteilung: **21.04.2021**
(21) Anmeldenummer: 20156246.9
(22) Anmeldetag: 07.02.2020
(51) Int. Cl.: B65D 50/06

(54) **DREHVERSCHLUSS FÜR EINEN WIEDERVERSCHLIESSBAREN KINDERGESICHERTEN BEHÄLTER SOWIE VERFAHREN ZUM ÖFFNEN UND SCHLIESSEN EINES DERARTIGES DREHVERSCHLUSSES**
ROTARY CLOSURE FOR A RECLOSABLE CHILD-RESISTANT CONTAINER AND METHOD FOR OPENING AND CLOSING SUCH A ROTARY CLOSURE
BOUCHON SÉCURITÉ ENFANT À VIS POUR UN RÉCIPIENT REFERMABLE AINSI QUE PROCÉDÉ D'OUVERTURE ET DE FERMETURE D'UN TEL BOUCHON

(30) Priorität: 05.04.2019 DE 102019109037
(43) Veröffentlichungstag der Anmeldung: 07.10.2020
(73) Patentinhaber: Spies Kunststoffe GmbH, 49326 Melle (DE)
(72) Erfinder: Pöhls, Guido, 72555 Metzingen (DE)
(74) Vertreter: Geitz Truckenmüller Lucht Christ

(56) Entgegenhaltungen:
- FR-A1- 2 430 365
- US-A- 3 212 662
- US-A- 3 656 647
- US-A- 5 826 738

## Beschreibung

Die Erfindung betrifft einen Drehverschluss für einen mittels eines Verschlussdeckels wiederverschließbaren kindergesicherten Behälter, ein Verfahren zum Öffnen eines derartigen Drehverschlusses und ein Verfahren zum Schließen eines derartigen Drehverschlusses.

Ein Drehverschluss mit den Merkmalen des Oberbegriffs des Anspruches 1 ist aus der Praxis bekannt geworden. Ebenfalls aus der Praxis bekannt geworden sind Drehverschlüsse, die durch gleichzeitiges Drücken und Drehen ein Öffnen des Drehverschlusses unter Kraftanstrengung ermöglichen.

Gemäß der internationalen Norm ISO 8317 (2015) betreffend wiederverschließbare kindergesicherte Verpackungen, die sowohl im Bereich pharmazeutischer Produkte als auch chemisch-technischer Produkte Anwendung findet, sind Prüfverfahren beschrieben, welche die zu testenden Verpackungen zu durchlaufen haben. Die Norm beschreibt zwei Prüfverfahren, welche die zu testenden Verpackungen zu durchlaufen haben. In einem Test mit einer Gruppe von bis zu 200 Kleinkindern im Alter zwischen 42 und 51 Monaten dürfen diese nicht in der Lage sein, die mit einem ungefährlichen Ersatzstoff gefüllte Verpackung zu öffnen. Gleichzeitig muss eine Testgruppe von Senioren im Alter zwischen 50 und 70 Jahren in der Lage sein, die Verpackung problemlos zu öffnen. Nur Verpackungen, die sich sowohl als kindersicher im Test mit Kleinkindern als auch als geeignet für Senioren im Sinne der Norm erweisen, erfüllen die Anforderungen der ISO 8317 (2015).

Produkte, die für Kinder, insbesondere für Kleinkinder gefährlich sein können, können sogenannte Waschmitteltabs sein. Diese können aus komprimiertem Waschmittelpulver bestehen, welches in Verpackungsfolien aus Kunststoff verpackt sein kann. Es werden jedoch auch konzentrierte Flüssigwaschmittel in verschlossenen Beuteln aus in Wasser auflösbaren Folien angeboten. Solche Substanzen müssen in kindergesicherten Verpackungen bzw. Gebinden verpackt werden, um gefährliche und traumatische Unfälle bzw. Verletzungen insbesondere von Kleinkindern zu verhindern bzw. zu vermeiden.

Aus der US 3 656 647 A ist ein Sicherheitsbehälter bekannt geworden, der mittels eines Deckels verschließbar ist und der einen Drehverschluss mit den Merkmalen des Oberbegriffs des Anspruches 1 gemäß seiner ersten Alternative offenbart, bei welcher der Verschlussdeckelrandteil sich radial erstreckende Verriegelungselemente aufweist und der Behälterrandteil als Gegen-Verriegelungselemente fungierende, axial beabstandete, umlaufende, sich radial erstreckende Ringränder enthält, die jeweils radial offene Axialdurchlassöffnungen für die Verriegelungselemente des Verschlussdeckelrandteils aufweisen. Diese Konstruktion hat den Nachteil, dass der Drehverschluss insbesondere beim Öffnen einseitig ausgehebelt werden kann und dass der Deckel bereits bei einer Drehung um vergleichsweise kleine Drehwinkel um die axiale Drehachse axial in die nächste Verschlussebene überführt werden kann. Dadurch ist die Verschlusssicherheit entsprechend begrenzt und nicht ausreichend kindersicher.

Aus der FR 2 430 365 A1 ist ein ähnlicher Sicherheitsverschluss für einen Behälter bekannt geworden. Dieser offenbart einen Drehverschluss mit den Merkmalen des Oberbegriffs des Anspruches 1 gemäß seiner zweiten Alternative, bei welcher der Behälterrandteil sich radial erstreckende Verriegelungselemente aufweist und der Verschlussdeckelrandteil als Gegen-Verriegelungselemente fungierende, axial beabstandete, umlaufende, sich radial erstreckende Ringränder enthält, die jeweils radial offene Axialdurchlassöffnungen für die Verriegelungselemente des Behälterrandteils aufweisen. Dieser Sicherheitsverschluss weist die gleichen Nachteile auf, wie der zuvor erwähnte Drehverschluss.

Es ist eine Aufgabe der Erfindung einen wiederverschließbaren Drehverschluss der eingangsgenannten Art und Verfahren zum Öffnen bzw. Schließen eines derartigen Drehverschlusses zur Verfügung zu stellen, der für kindersichere wiederverschließbare Behälter einsetzbar ist, die der vorstehenden Norm genügen und der gegenüber den aus dem Stand der Technik bekannt gewordenen Konstruktionen für Erwachsene, einschließlich Senioren mit geringerem Kraftaufwand bzw. leichter öffenbar und schließbar ist, aber dennoch für Kleinkinder nicht oder so gut wie nicht, also allenfalls mit einem erheblichen Aufwand öffenbar ist.

Diese Aufgabe wird durch einen Drehverschluss nach Anspruch 1, durch ein Verfahren zum Öffnen eines derartigen Drehverschlusses nach Anspruch 11 und durch ein Verfahren zum Schließen bzw. Wiederverschließen eines derartigen Drehverschlusses nach Anspruch 12 gelöst.

Demgemäß betrifft die Erfindung einen Drehverschluss für einen mittels eines Verschlussdeckels wiederverschließbaren kindergesicherten Behälter, umfassend einen ringförmigen Behälterrandteil für einen Behälter oder eines Behälters und einen ringförmigen Verschlussdeckelrandteil für den Verschlussdeckel oder des Verschlussdeckels, wobei entweder der Verschlussdeckelrandteil ein erstes Verriegelungselement aufweist und der Behälterrandteil ein erstes Gegen-Verriegelungselement aufweist, oder der Behälterrandteil ein erstes Verriegelungselement aufweist und der Verschlussdeckelrandteil ein erstes Gegen-Verriegelungselement aufweist, und wobei der Verschlussdeckelrandteil und der Behälterrandteil derart zusammenfügbar sind, dass sie um eine sich in einer axialen Richtung erstreckende Drehachse relativ zueinander drehbar und bezüglich der Drehachse im Wesentlichen koaxial, also mit einem geringen Radialspiel, sich in der axialen Richtung axial überlappend, aneinander gelagert sind, und dass das erste Verriegelungselement und das erste Gegen-Verriegelungselement sich in wenigstens einer Drehverriegelungsstellung radial überlappen, in welcher der Verschlussdeckelrandteil und der Behälterrandteil gegen ein Abheben voneinander in beliebige Richtungen verriegelt sind, und wobei entweder der Behälterrandteil einen um die Drehachse umlaufenden, sich radial erstreckenden, ersten Ringrand aufweist, der als das erste Gegen-Verriegelungselement fungiert und der eine radial offene, erste Axialdurchlassöffnung für das sich radial erstreckende erste Verriegelungselement des Verschlussdeckelrandteils aufweist, und wenigstens einen um die Drehachse umlaufenden, sich radial erstreckenden, zweiten Ringrand aufweist, der als ein zweites Gegen-Verriegelungselement fungiert und der eine radial offene, erste Axialdurchlassöffnung für das sich radial erstreckende erste Verriegelungselement des Verschlussdeckelrandteils aufweist, oder der Verschlussdeckelrandteil einen um die Drehachse umlaufenden, sich radial erstreckenden, ersten Ringrand aufweist, der als das erste Gegen-Verriegelungselement fungiert und der eine radial offene, erste Axialdurchlassöffnung für das sich radial erstreckende erste Verriegelungselement des Behälterkörperrandteils aufweist, und wenigstens einen um die Drehachse umlaufenden, sich radial erstreckenden, zweiten Ringrand aufweist, der als ein zweites Gegen-Verriegelungselement fungiert und der eine radial offene, erste Axialdurchlassöffnung für das sich radial erstreckende erste Verriegelungselement des Behälterrandteils aufweist, und wobei der erste Ringrand und der zweite Ringrand, in der axialen Richtung betrachtet, in einem axialen Ringrandabstand zueinander angeordnet sind und eine um die Drehachse umlaufende, radial offene Ringnut, vorzugsweise zur Führung des ersten Verriegelungselements, begrenzen, und wobei der erste Ringrand und der zweite Ringrand mit seiner jeweiligen ersten Axialdurchlassöffnung in einem Ringrand-Umfangswinkel von größer Null Grad um die Drehachse zueinander versetzt angeordnet sind, so dass die erste Axialdurchlassöffnung des ersten Ringrands und die erste Axialdurchlassöffnung des zweiten Ringrands in einem ersten Öffnungs-Umfangswinkel um die Drehachse zueinander versetzt angeordnet sind, der dem Ringrand-Umfangswinkel entspricht, und wobei die erste Axialdurchlassöffnung des ersten Ringrands und die erste Axialdurchlassöffnung des zweiten Ringrands derart auf das sich radial erstreckende erste Verriegelungselement abgestimmt gestaltet sind, dass das erste Verriegelungselement in der axialen Richtung durch die erste Axialdurchlassöffnung des ersten Ringrands und in der axialen Richtung auch durch die erste Axialdurchlassöffnung des zweiten Ringrands hindurchtreten kann, zumindest wenn der Verschlussdeckelrandteil und der Behälterrandteil bestimmungsgemäß bzw. erfindungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind. Demgemäß kann das erste Verriegelungselement, wenn es in einer ersten Drehstellung in der axialen Richtung durch die erste Axialdurchlassöffnung hindurchgetreten ist, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Drehwinkel in eine zweite Drehstellung, auch durch die erste Axialdurchlassöffnung des zweiten Ringrands in der axialen Richtung hindurchtreten, und umgekehrt, und wobei entweder der Verschlussdeckelrandteil wenigstens ein sich radial erstreckendes zweites Verriegelungselement aufweist, vorzugsweise das auf gleicher Höhe wie das erste Verriegelungselement des Verschlussdeckelrandteils angeordnet ist und, das, in einer bestimmten Umfangsrichtung betrachtet, um einen ersten Element-Umfangswinkel, vorzugsweise von größer oder gleich 90 Grad, zu dem ersten Verriegelungselement des Verschlussdeckelrandteils um die Drehachse versetzt angeordnet ist, und wobei das erste Verriegelungselement und das zweite Verriegelungselement Verriegelungselemente ausbilden, und wobei der erste Ringrand und der zweite Ringrand jeweils eine radial offene zweite Axialdurchlassöffnung aufweisen, die pro Ringrand, in der bestimmten Umfangsrichtung betrachtet, um einen dem ersten Element-Umfangswinkel entsprechenden ersten Öffnungs-Umfangswinkel um die Drehachse versetzt zu der jeweiligen ersten Axialdurchlassöffnung angeordnet sind, und wobei die erste Axialdurchlassöffnung des ersten Ringrands und die zweite Axialdurchlassöffnung des ersten Ringrands Axialdurchlassöffnungen des ersten Ringrands ausbilden, und wobei die erste Axialdurchlassöffnung des zweiten Ringrands und die zweite Axialdurchlassöffnung des zweiten Ringrands Axialdurchlassöffnungen des zweiten Ringrands ausbilden, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass die zweite Axialdurchlassöffnung des ersten Ringrands und die zweite Axialdurchlassöffnung des zweiten Ringrands in einem zweiten Öffnungs-Umfangswinkel um die Drehachse zueinander versetzt angeordnet sind, der ebenfalls dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Verschlussdeckelrandteils abgestimmt gestaltet sind, dass jedes Verriegelungselement des Verschlussdeckelrandteils, in einer ersten Drehstellung, in der axialen Richtung, in Richtung des zweiten Ringrands, durch wenigstens eine zugeordnete Axialdurchlassöffnung der Axialdurchlassöffnungen des ersten Ringrands hindurchtreten kann und, nach dem Hindurchtreten, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Umfangswinkel in eine zweite Drehstellung, in der axialen Richtung auch durch wenigstens eine zugeordnete Axialdurchlassöffnung der Axialdurchlassöffnungen des zweiten Ringrands hindurchtreten kann, und umgekehrt, zumindest wenn der Verschlussdeckelrandteil und der Behälterrandteil bestimmungsgemäß bzw. erfindungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind, oder wobei der Behälterrandteil wenigstens ein sich radial erstreckendes zweites Verriegelungselement aufweist, vorzugsweise das auf gleicher Höhe wie das erste Verriegelungselement des Behälterrandteils angeordnet ist und, das, in einer bestimmten Umfangsrichtung betrachtet, um einen ersten Element-Umfangswinkel, vorzugsweise von größer oder gleich 90 Grad, zu dem ersten Verriegelungselement des Behälterrandteils um die Drehachse versetzt angeordnet ist, und wobei das erste Verriegelungselement und das zweite Verriegelungselement Verriegelungselemente ausbilden, und wobei der erste Ringrand und der zweite Ringrand jeweils eine radial offene zweite Axialdurchiassöffnung aufweisen, die pro Ringrand, in der bestimmten Umfangsrichtung betrachtet, um einen dem ersten Element-Umfangswinkel entsprechenden ersten Öffnungs-Umfangswinkel um die Drehachse versetzt zu der jeweiligen ersten Axialdurchlassöffnung angeordnet sind, und wobei die erste Axialdurchlassöffnung des ersten Ringrands und die zweite Axialdurchlassöffnung des ersten Ringrands Axialdurchlassöffnungen des ersten Ringrands ausbilden, und wobei die erste Axialdurchlassöffnung des zweiten Ringrands und die zweite Axialdurchlassöffnung des zweiten Ringrands Axialdurchlassöffnungen des zweiten Ringrands ausbilden, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass die zweite Axialdurchlassöffnung des ersten Ringrands und die zweite Axialdurchlassöffnung des zweiten Ringrands in einem zweiten Öffnungs-Umfangswinkel um die Drehachse zueinander versetzt angeordnet sind, der dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Behälterrandteils abgestimmt gestaltet sind, dass jedes Verriegelungselement des Behälterrandteils, in einer ersten Drehstellung, in der axialen Richtung, in Richtung des zweiten Ringrands, durch wenigstens eine zugeordnete Axialdurchlassöffnung des ersten Ringrands hindurchtreten kann und, nach dem Hindurchtreten, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Umfangswinkel in eine zweite Drehstellung, in der axialen Richtung durch wenigstens eine zugeordnete Axialdurchlassöffnung der Axialdurchlassöffnungen des zweiten Ringrands hindurchtreten kann, und umgekehrt, zumindest wenn der Verschlussdeckelrandteil und der Behälterrandteil bestimmungsgemäß bzw. erfindungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind, und wobei die Verriegelungselemente und die Axialdurchlassöffnungen derart aufeinander abgestimmt gestaltet sind, dass jedes Verriegelungselement axial bzw. in der axialen Richtung jeweils nur durch eine einzige Axialdurchlassöffnung jedes Ringrands hindurch führbar ist.

Dadurch kann der Zugang von Kindern zu gefährlichen Substanzen, insbesondere zu giftigen und ätzenden Waschmitteln, sowie zu anderen chemischen Substanzen verhindert werden und Erwachsene, einschließlich körperlich eingeschränkte Personen wie Senioren, können den Drehverschluss mit nur geringem Kraftaufwand öffnen und wieder kindergesichert verschließen.

Dadurch, dass entweder der Verschlussdeckelrandteil wenigstens ein sich radial erstreckendes zweites Verriegelungselement aufweist, vorzugsweise das auf gleicher Höhe wie das erste Verriegelungselement des Verschlussdeckelrandteils angeordnet ist und, das, in einer bestimmten Umfangsrichtung betrachtet, um einen ersten Element-Umfangswinkel, vorzugsweise von größer oder gleich 90 Grad, zu dem ersten Verriegelungselement des Verschlussdeckelrandteils um die Drehachse versetzt angeordnet ist, und wobei das erste Verriegelungselement und das zweite Verriegelungselement Verriegelungselemente ausbilden, und dass der erste Ringrand und der zweite Ringrand jeweils eine radial offene zweite Axialdurchlassöffnung aufweisen, die pro Ringrand, in der bestimmten Umfangsrichtung betrachtet, um einen dem ersten Element-Umfangswinkel entsprechenden ersten Öffnungs-Umfangswinkel um die Drehachse versetzt zu der jeweiligen ersten Axialdurchlassöffnung angeordnet sind, und wobei die erste Axialdurchlassöffnung des ersten Ringrands und die zweite Axialdurchlassöffnung des ersten Ringrands Axialdurchlassöffnungen des ersten Ringrands ausbilden, und wobei die erste Axialdurchlassöffnung des zweiten Ringrands und die zweite Axialdurchlassöffnung des zweiten Ringrands Axialdurchlassöffnungen des zweiten Ringrands ausbilden, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass die zweite Axialdurchlassöffnung des ersten Ringrands und die zweite Axialdurchlassöffnung des zweiten Ringrands in einem zweiten Öffnungs-Umfangswinkel um die Drehachse zueinander versetzt angeordnet sind, der ebenfalls dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Verschlussdeckelrandteils abgestimmt gestaltet sind, dass jedes Verriegelungselement des Verschlussdeckelrandteils, in einer ersten Drehstellung, in der axialen Richtung, in Richtung des zweiten Ringrands, durch wenigstens eine zugeordnete Axialdurchlassöffnung der Axialdurchlassöffnungen des ersten Ringrands hindurchtreten kann und, nach dem Hindurchtreten, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Umfangswinkel in eine zweite Drehstellung, in der axialen Richtung auch durch wenigstens eine zugeordnete Axialdurchlassöffnung der Axialdurchlassöffnungen des zweiten Ringrands hindurchtreten kann, und umgekehrt, zumindest wenn der Verschlussdeckelrandteil und der Behälterrandteil bestimmungsgemäß bzw. erfindungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind, oder dass der Behälterrandteil wenigstens ein sich radial erstreckendes zweites Verriegelungselement aufweist, vorzugsweise das auf gleicher Höhe wie das erste Verriegelungselement des Behälterrandteils angeordnet ist und, das, in einer bestimmten Umfangsrichtung betrachtet, um einen ersten Element-Umfangswinkel, vorzugsweise von größer oder gleich 90 Grad, zu dem ersten Verriegelungselement des Behälterrandteils um die Drehachse versetzt angeordnet ist, und wobei das erste Verriegelungselement und das zweite Verriegelungselement Verriegelungselemente ausbilden, und dass der erste Ringrand und der zweite Ringrand jeweils eine radial offene zweite Axialdurchlassöffnung aufweisen, die pro Ringrand, in der bestimmten Umfangsrichtung betrachtet, um einen dem ersten Element-Umfangswinkel entsprechenden ersten Öffnungs-Umfangswinkel um die Drehachse versetzt zu der jeweiligen ersten Axialdurchlassöffnung angeordnet sind, und wobei die erste Axialdurchlassöffnung des ersten Ringrands und die zweite Axialdurchlassöffnung des ersten Ringrands Axialdurchlassöffnungen des ersten Ringrands ausbilden, und wobei die erste Axialdurchlassöffnung des zweiten Ringrands und die zweite Axialdurchlassöffnung des zweiten Ringrands Axialdurchlassöffnungen des zweiten Ringrands ausbilden, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass die zweite Axialdurchlassöffnung des ersten Ringrands und die zweite Axialdurchlassöffnung des zweiten Ringrands in einem zweiten Öffnungs-Umfangswinkel um die Drehachse zueinander versetzt angeordnet sind, der dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Behälterrandteils abgestimmt gestaltet sind, dass jedes Verriegelungselement des Behälterrandteils, in einer ersten Drehstellung, in der axialen Richtung, in Richtung des zweiten Ringrands, durch wenigstens eine zugeordnete Axialdurchlassöffnung des ersten Ringrands hindurchtreten kann und, nach dem Hindurchtreten, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Umfangswinkel in eine zweite Drehstellung, in der axialen Richtung durch wenigstens eine zugeordnete Axialdurchlassöffnung der Axialdurchlassöffnungen des zweiten Ringrands hindurchtreten kann, und umgekehrt, zumindest wenn der Verschlussdeckelrandteil und der Behälterrandteil bestimmungsgemäß bzw. erfindungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind, kann die Verschlusssicherheit erhöht werden.

Dadurch, dass die Verriegelungselemente und die Axialdurchlassöffnungen derart aufeinander abgestimmt gestaltet sind, dass jedes Verriegelungselement axial bzw. in der axialen Richtung jeweils nur durch eine einzige Axialdurchlassöffnung jedes Ringrands hindurch führbar ist, zumindest wenn der Verschlussdeckelrandteil und der Behälterrandteil erfindungsgemäß bzw. bestimmungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind, kann der Drehverschluss insbesondere beim Öffnen nicht einseitig ausgehebelt werden, so dass die Verschlusssicherheit in besonderem Maße weiter erhöht werden kann.

Gemäß einer besonders bevorzugten Ausgestaltung kann vorgesehen sein, dass der Verschlussdeckelrandteil wenigstens drei oder insgesamt drei, sich jeweils radial erstreckende Verriegelungselemente aufweist, vorzugsweise die jeweils auf gleicher Höhe wie das erste Verriegelungselement des Verschlussdeckelrandteils angeordnet sind und, die, in einer bestimmten Umfangsrichtung betrachtet, jeweils in einem Element-Umfangswinkel zueinander um die Drehachse versetzt angeordnet sind, und dass der erste Ringrand und der zweite Ringrand jeweils eine der Anzahl an Verriegelungselementen des Verschlussdeckelrandteils entsprechende Anzahl an Axialdurchlassöffnungen aufweisen, die pro Ringrand, in der bestimmten Umfangsrichtung betrachtet, jeweils in einem Öffnungs-Umfangswinkel um die Drehachse versetzt zueinander angeordnet sind, der dem jeweils zugeordneten Element-Umfangswinkel der zugeordneten Verriegelungselemente des Verschlussdeckelrandteils entspricht, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass jede Axialdurchlassöffnung der Axialdurchlassöffnungen des ersten Ringrands und jede jeweils zugeordnete Axialdurchlassöffnung der Axialdurchlassöffnungen des zweiten Ringrands in einem Öffnungs-Umfangswinkel um die Drehachse zueinander versetzt angeordnet sind, der dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Verschlussdeckelrandteils abgestimmt gestaltet sind, dass jedes Verriegelungselement des Verschlussdeckelrandteils, in einer ersten Drehstellung, in der axialen Richtung, in Richtung des zweiten Ringrands, durch wenigstens eine zugeordnete Axialdurchlassöffnung der Axialdurchlassöffnungen des ersten Ringrands hindurchtreten kann und, nach dem Hindurchtreten, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Umfangswinkel in eine zweite Drehstellung, in der axialen Richtung durch wenigstens eine zugeordnete Axialdurchlassöffnung der Axialdurchlassöffnungen des zweiten Ringrands hindurchtreten kann, und umgekehrt, zumindest wenn der Verschlussdeckelrandteil und der Behälterrandteil erfindungsgemäß bzw. bestimmungsgemäß bzw. derart zusammengefügt sind, dass sie um die Drehachse relativ zueinander drehbar und bezüglich der Drehachse im Wesentlichen koaxial, sich in der axialen Richtung axial überlappend, aneinander gelagert sind oder dass der Behälterrandteil wenigstens drei oder insgesamt drei, sich jeweils radial erstreckende Verriegelungselemente aufweist, vorzugsweise die jeweils auf gleicher Höhe wie das erste Verriegelungselement des Behälterrandteils angeordnet sind und, die, in einer bestimmten Umfangsrichtung betrachtet, jeweils in einem Element-Umfangswinkel zueinander um die Drehachse versetzt angeordnet sind, und dass der erste Ringrand und der zweite Ringrand jeweils eine der Anzahl an Verriegelungselementen des Behälterrandteils entsprechende Anzahl an Axialdurchlassöffnungen aufweisen, die pro Ringrand, in der bestimmten Umfangsrichtung betrachtet, jeweils in einem Öffnungs-Umfangswinkel um die Drehachse versetzt zueinander angeordnet sind, der dem jeweils zugeordneten Element-Umfangswinkel der zugeordneten Verriegelungselemente des Behälterrandteils entspricht, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass jede Axialdurchlassöffnung der Axialdurchlassöffnungen des ersten Ringrands und jede jeweils zugeordnete Axialdurchlassöffnung der Axialdurchlassöffnungen des zweiten Ringrands in einem Öffnungs-Umfangswinkel um die Drehachse zueinander versetzt angeordnet sind, der dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Behälterrandteils abgestimmt gestaltet sind, dass jedes Verriegelungselement des Behälterrandteils, in einer ersten Drehstellung, in der axialen Richtung, in Richtung des zweiten Ringrands durch wenigstens eine zugeordnete Axialdurchlassöffnung der Axialdurchlassöffnungen des ersten Ringrands hindurchtreten kann und, nach dem Hindurchtreten, ausgehend von dieser ersten Drehstellung, erst bzw. nach einer Drehung des Verschlussdeckelrandteils und des Behälterrandteils um die Drehachse relativ zueinander um einen dem Ringrand-Umfangswinkel entsprechenden Umfangswinkel in eine zweite Drehstellung, in der axialen Richtung durch wenigstens eine zugeordnete Axialdurchlassöffnung der Axialdurchlassöffnungen des zweiten Ringrands hindurchtreten kann, und umgekehrt, zumindest wenn der Verschlussdeckelrandteil und der Behälterrandteil erfindungsgemäß bzw. bestimmungsgemäß bzw. derart zusammengefügt sind, dass sie um die Drehachse relativ zueinander drehbar und bezüglich der Drehachse im Wesentlichen koaxial, sich in der axialen Richtung axial überlappend, aneinander gelagert sind. Demgemäß bzw. mit anderen Worten gesagt, kann jedes Verriegelungselement zwar durch eine passende Axialdurchlassöffnung der Axialdurchlassöffnungen des ersten Ringrands in einer ersten Drehstellung in der axialen Richtung hindurchtreten, jedoch, ausgehend von dieser ersten Drehstellung, erst bzw. nur nach einer Drehung des Verschlussdeckelrandteils und des Behälterrandteils um die Drehachse relativ zueinander um einen dem Ringrand-Umfangswinkel entsprechenden Umfangswinkel, auch durch eine passende Axialdurchlassöffnung der Axialdurchlassöffnungen des zweiten Ringrands in der axialen Richtung hindurchtreten, und umgekehrt, zumindest wenn der Verschlussdeckelrandteil und der Behälterrandteil erfindungsgemäß bzw. bestimmungsgemäß bzw. derart zusammengefügt sind, dass sie um die Drehachse relativ zueinander drehbar und bezüglich der Drehachse im Wesentlichen koaxial, sich in der axialen Richtung axial überlappend, aneinander gelagert sind. Dadurch kann die Verschlusssicherheit in besonderem Maße erhöht werden und zugleich kann das Öffnen bzw. Schließen des Drehverschlusses mit geringeren Kraftaufwendungen durch die Anwender bewerkstelligt werden.

Dabei kann gemäß einer besonders bevorzugten Weiterbildung kann vorgesehen sein, dass das erste Verriegelungselement zu den beiden in Umfangsrichtung unmittelbar benachbarten Verriegelungselementen jeweils in einem gleich großen Element-Umfangswinkel um die Drehachse versetzt zueinander angeordnet ist, der größer ist als 120 Grad oder der größer ist als 130 Grad oder der etwa 140 Grad beträgt oder der größer ist als 140 Grad, und dass bei jedem Ringrand die erste Axialdurchlassöffnung zu den beiden in Umfangsrichtung unmittelbar benachbarten Axialdurchlassöffnungen jeweils in einem gleich großen Öffnungs-Umfangswinkel um die Drehachse versetzt angeordnet ist, der dem jeweiligen Element-Umfangswinkel entspricht. Dadurch kann der Drehverschluss - bei noch immer hoher Verschlusssicherheit sowie einfacher und kraftarmer Öffenbarkeit und Schließbarkeit - besonders kostengünstig hergestellt werden.

Alternativ kann vorgesehen sein, dass alle Verriegelungselemente in gleich großen Element-Umfangswinkeln um die Drehachse zueinander versetzt angeordnet sind, und dass alle zugeordneten Axialdurchlassöffnungen in gleich großen Öffnungs-Umfangswinkeln um die Drehachse zueinander versetzt angeordnet sind, die den Element-Umfangswinkeln entsprechen. Dadurch kann die Verschlusssicherheit erhöht werden, bei zugleich einfacherer und kraftärmerer Öffenbarkeit und Schließbarkeit des Drehverschlusses, wenngleich unter Inkaufnahme größerer Herstellungsaufwendungen.

Zusätzlich kann vorgesehen sein, dass sich alle Verriegelungselemente, in einer axialen Projektion in eine normal zu der Drehachse ausgebildeten Projektionsebene betrachtet, in ihrer Gestaltung, insbesondere in ihrer Form und/oder in ihren Abmessungen, beispielsweise in ihrer maximalen Radialtiefe oder in ihrer maximalen Breite, unterscheiden, und dass jedem Verriegelungselement nur eine einzige dazu passende Axialdurchlassöffnung pro Ringrand zugeordnet ist, so dass jedes Verriegelungselement axial bzw. in der axialen Richtung nur durch eine einzige Axialdurchlassöffnung jedes Ringrands hindurch führbar ist, zumindest wenn der Verschlussdeckelrandteil und der Behälterrandteil erfindungsgemäß bzw. bestimmungsgemäß bzw. derart zusammengefügt sind, dass sie um die Drehachse relativ zueinander drehbar und bezüglich der Drehachse im Wesentlichen koaxial, sich in der ersten Richtung axial überlappend, aneinander gelagert sind. Dies bedeutet eine weitere Verbesserung im Sinne der vorstehenden Vorteile.

Gemäß einer Weiterbildung kann vorgesehen sein, dass das erste Verriegelungselement aus einer Mehrzahl von einzelnen bzw. separaten Verriegelungselementen gebildet ist, oder dass mehrere Verriegelungselemente oder alle Verriegelungselemente jeweils aus einer Mehrzahl von einzelnen bzw. separaten Verriegelungselementen gebildet sind, beispielsweise von Doppel-Verriegelungselementen, von denen jeweils zwei oder mehr in Umfangsrichtung benachbart angeordnete einzelne Verriegelungselemente um einen Element-Umfangswinkel bzw. Einzel-Element-Umfangswinkel um die Drehachse zueinander versetzt angeordnet sind, und dass jede zugeordnete Axialdurchlassöffnung aus einer entsprechenden Mehrzahl von einzelnen bzw. separaten Axialdurchlassöffnungen gebildet ist, die jeweils um einen Öffnung-Umfangswinkel bzw. Einzel- Öffnung-Umfangswinkel um die Drehachse zueinander versetzt angeordnet sind, der dem jeweils zugeordneten Element-Umfangswinkel bzw. Einzel-Element-Umfangswinkel entspricht. Mit anderen Worten gesagt, kann ein Verriegelungselement und die zugeordnete Axialdurchlassöffnung, oder können mehrere Verriegelungselemente oder alle Verriegelungselemente und die zugeordneten Axialdurchlassöffnungen, aus gruppenweise zusammengefassten einzelnen bzw. separaten Verriegelungselementen bzw. Axialdurchlassöffnungen bestehen. Mehrere einzelne bzw. separate Verriegelungselemente können also zu einem gemeinsamen Haupt-Verriegelungselement zusammengefasst sein und mehrere zugeordnete einzelne bzw. separate Axialdurchlassöffnungen können zu einer gemeinsamen Haupt-Durchlassöffnung zusammengefasst sein. Dadurch kann die Verschlusssicherheit und Bedienungsfreundlichkeit im Sinne einer leichteren, kraftärmeren Drehbarkeit des Verschlussdeckelrandteils und des Behälterrandteils relativ zueinander um die Drehachse und noch weiter erhöht werden. In Kombination mit einer unterschiedlichen Gestaltung der einzelnen Verriegelungselemente und zugeordneten Axialdurchlassöffnungen kann ebenfalls erreicht werden, dass der Drehverschluss insbesondere beim Öffnen nicht einseitig ausgehebelt werden kann oder kann sogar eine noch bessere Sicherheit gegen ein einseitiges Aushebeln erreicht werden.

Gemäß einer besonders bevorzugten Ausgestaltung kann vorgesehen sein, dass der erste Ringrand und der zweite Ringrand sich jeweils senkrecht zu der Drehachse parallel zueinander erstrecken. Dadurch kann der Drehverschluss noch einfacher und mit geringerer Kraft geöffnet und wieder verschlossen werden, ohne dass sich dadurch die Kindersicherung verschlechtern würde.

Gemäß einer Weiterbildung kann vorgesehen sein, dass der Verschlussdeckelrandteil und der Behälterrandteil mit Zentriermitteln versehen sind, um die im Wesentlichen koaxiale Lagerung des Verschlussdeckelrandteils und des Behälterrandteils zu ermöglichen oder zu verbessern, wobei entweder als Zentriermittel einerseits das erste Verriegelungselement oder mehrere Verriegelungselemente oder alle Verriegelungselemente und andererseits ein kreiszylindrischer oder kegelförmiger Wandteil entweder des Behälterrandteils oder des Verschlussdeckelrandteils fungieren, oder als Zentriermittel einerseits ein kreiszylindrischer oder kreiskegelförmiger erster Zentrierwandteil oder erster Zentrierrand des Behälterrandteils und andererseits ein kreiszylindrischer oder kreiskegelförmiger zweiter Zentrierwandteil oder Zentrierrand des Verschlussdeckelrandteils fungieren.

Gemäß einer besonders vorteilhaften Ausgestaltung kann vorgesehen sein, dass das erste Verriegelungselement mit wenigstens einem ersten Rastmittel ausgebildet ist oder dass im Bereich des ersten Verriegelungselements wenigstens ein erstes Rastmittel angeordnet ist, und wobei wenigstens ein erstes Gegen-Rastmittel und wenigstens ein zweites Gegen-Rastmittel vorgesehen sind, die auf einer von dem zweiten Ringrand weg weisenden Seite des ersten Ringrands in einem Umfangswinkel um die Drehachse zueinander versetzt, vorzugsweise auf gleicher Höhe, angeordnet sind, und wobei das wenigstens eine erste Gegen-Rastmittel, in Umfangsrichtung betrachtet, auf einer ersten Seite der ersten Axialdurchlassöffnung des ersten Ringrands angeordnet ist und das wenigstens eine zweite Gegen-Rastmittel, in Umfangsrichtung betrachtet, auf einer zweiten Seite der ersten Axialdurchlassöffnung des ersten Ringrands angeordnet ist, so dass der Verschlussdeckelrandteil durch Drehen um die Drehachse relativ zu dem Behälterrandteil in eine erste Drehrichtung durch Zusammenwirken des wenigstens einen ersten Rastmittels mit dem wenigstens einen ersten Gegen-Rastmittel manuell wiederlösbar in einer ersten Drehverriegelungsstellung gegen ein unbeabsichtigtes Drehentriegeln verrastbar ist und durch Drehen um die Drehachse relativ zu dem Behälterrandteil in eine zweite Drehrichtung entgegengesetzt zu der ersten Drehrichtung durch Zusammenwirken des wenigstens einen ersten Rastmittels mit dem wenigstens einen zweiten Gegen-Rastmittel manuell wiederlösbar in einer zweiten Drehverriegelungsstellung gegen ein unbeabsichtigtes Drehentriegeln verrastbar ist, wenn der Verschlussdeckelrandteil und der Behälterrandteil erfindungsgemäß bzw. bestimmungsgemäß zusammengefügt sind und/oder dass das erste Verriegelungselement mit wenigstens einem ersten Klemmmittel ausgebildet ist oder dass im Bereich des ersten Verriegelungselements wenigstens ein erstes Klemmmittel angeordnet ist, und wobei wenigstens ein erstes Gegen-Klemmmittel und wenigstens ein zweites Gegen-Klemmmittel vorgesehen sind, die auf einer von dem zweiten Ringrand weg weisenden Seite des ersten Ringrands in einem Umfangswinkel um die Drehachse zueinander versetzt, vorzugsweise auf gleicher Höhe, angeordnet sind, und wobei das wenigstens eine erste Gegen-Klemmmittel, in Umfangsrichtung betrachtet, auf einer ersten Seite der ersten Axialdurchlassöffnung des ersten Ringrands angeordnet ist und das wenigstens eine zweite Gegen-Klemmmittel, in Umfangsrichtung betrachtet, auf einer zweiten Seite der ersten Axialdurchlassöffnung des ersten Ringrands angeordnet ist, so dass der Verschlussdeckelrandteil durch Drehen um die Drehachse relativ zu dem Behälterrandteil in eine erste Drehrichtung durch Zusammenwirken des wenigstens einen ersten Klemmmittels mit dem wenigstens einen ersten Gegen-Klemmmittel manuell wiederlösbar in einer ersten Drehverriegelungsstellung gegen ein unbeabsichtigtes Drehentriegeln verklemmbar ist und durch Drehen um die Drehachse relativ zu dem Behälterrandteil in eine zweite Drehrichtung entgegengesetzt zu der ersten Drehrichtung durch Zusammenwirken des wenigstens einen ersten Klemmmittels mit dem wenigstens einen zweiten Gegen-Klemmmittel manuell wiederlösbar in einer zweiten Drehverriegelungsstellung gegen ein unbeabsichtigtes Drehentriegeln verklemmbar ist, wenn der Verschlussdeckelrandteil und der Behälterrandteil erfindungsgemäß bzw. bestimmungsgemäß zusammengefügt sind. Dadurch können die Verschlusssicherheit und Kindersicherheit weiter verbessert werden.

Gemäß einer vorteilhaften Weiterbildung kann vorgesehen sein, dass der Behälterrandteil oder der Verschlussdeckelrandteil einen ersten Anschlag für das erste Verriegelungselement und einen zweiten Anschlag für das erste Verriegelungselement aufweist, die auf einer von dem zweiten Ringrand weg weisenden Seite des ersten Ringrands in einem Umfangswinkel um die Drehachse zueinander versetzt, vorzugsweise auf gleicher Höhe, angeordnet sind, wobei der erste Anschlag, in Umfangsrichtung betrachtet, auf einer ersten Seite der ersten Axialdurchlassöffnung des ersten Ringrands angeordnet ist und der zweite Anschlag, in Umfangsrichtung betrachtet, auf einer zweiten Seite der ersten Axialdurchlassöffnung des ersten Ringrands angeordnet ist, so dass der Verschlussdeckelrandteil durch Drehen um die Drehachse relativ zu dem Behälterrandteil in eine erste Drehrichtung nur bis zu einem Anschlagen des ersten Verriegelungselements an dem ersten Anschlag in eine erste Drehverriegelungsstellung drehbar ist und durch Drehen um die Drehachse relativ zu dem Behälterrandteil in eine entgegengesetzte zweite Drehrichtung nur bis zu einem Anschlagen des ersten Verriegelungselements an dem zweiten Anschlag in eine zweite Drehverriegelungsstellung drehbar ist, wenn der Verschlussdeckelrandteil und der Behälterrandteil erfindungsgemäß bzw. bestimmungsgemäß zusammengefügt sind. Dadurch können die Verschlusssicherheit und Kindersicherheit noch weiter erhöht werden.

Eine weitere Verbesserung in dem vorstehenden Sinne kann erreicht werden, wenn das wenigstens eine erste Gegen-Rastmittel im Bereich des ersten Anschlags angeordnet ist und wenn das wenigstens eine zweite Gegen-Rastmittel im Bereich des zweiten Anschlags angeordnet ist und/oder wenn wenigstens eine das erste Gegen-Klemmmittel im Bereich des ersten Anschlags angeordnet ist und wenn das wenigstens eine zweite Gegen-Klemmmittel im Bereich des zweiten Anschlags angeordnet ist.

Gemäß einer besonders bevorzugten Ausgestaltung kann vorgesehen sein, dass jeder Ringrand von planebenen Ringrandflächen begrenzt ist, die in entgegengesetzte Axialrichtungen voneinander wegweisen und/oder dass das erste Verriegelungselement oder jedes Verriegelungselement von planebenen Verriegelungsflächen begrenzt ist, die in entgegengesetzte Axialrichtungen voneinander wegweisen. Dadurch kein der Drehverschluss noch einfacher und mit noch weniger Kraftaufwand geöffnet und wieder verschlossen werden, ohne dass die Kindersicherheit leiden würde.

Gemäß einer bevorzugten Ausführungsform kann vorgesehen sein, dass jeder Ringrand des Behälterrandteils sich radial nach außen erstreckt und dass das erste Verriegelungselement oder jedes Verriegelungselement des Verschlussdeckelrandteils sich radial nach innen erstreckt, oder dass jeder Ringrand des Verschlussdeckelrandteils sich radial nach innen erstreckt und dass das erste Verriegelungselement oder jedes Verriegelungselement des Behälterrandteils sich radial nach außen erstreckt. Dies ermöglicht eine einfache und sichere Konstruktion bei einfacher und kostengünstiger Herstellbarkeit.

Gemäß einer Weiterbildung kann vorgesehen sein, dass der Verschlussdeckelrandteil einen um die Drehachse umlaufenden und axial nach außen vorstehenden Griffrand zum manuellen Greifen des Verschlussdeckelrandteils und zum manuellen Drehen des Verschlussdeckelrandteils relativ zu dem Behälterrandteil um die Drehachse aufweist. Der Griffrand kann einen Außendurchmesser einschließen, vorzugsweise der größer ist als 10 cm, insbesondere der größer ist als die durchschnittliche Spanne einer Kinderhand im Alter von 51 Monaten. Dadurch kann der Griffrand nicht mit einer einzigen Hand eines Kleinkinds, insbesondere das ein Alter von bis zu 52 Monate hat, gegriffen werden. Zugleich bedeutet dieser vergleichsweise große Außendurchmesser einen entsprechend großen Hebel zum leichten Drehen des Verschlussdeckelrandteils bzw. des diesen aufweisenden Verschlussdeckels relativ zu dem Behälterrandteil, so dass ein Erwachsener, insbesondere mit einem Alter von bis zu 70 Jahren, den Verschlussdeckelrandteil bzw. den diesen aufweisenden Verschlussdeckel mit vergleichsweise geringem Kraftaufwand relativ zu dem Behälterrandteil bzw. relativ zu dem diesen aufweisenden Behälterkörpers um die Drehachse drehen kann, insbesondere ausgehend von der jeweiligen Drehverriegelungsstellung.

Gemäß einer ganz besonders vorteilhaften Ausgestaltung kann vorgesehen sein, dass der Verschlussdeckelrandteil und der Behälterrandteil derart zusammengefügt sind, dass sie um die sich in der axialen Richtung erstreckende Drehachse relativ zueinander drehbar und bezüglich der Drehachse im Wesentlichen koaxial, also mit einem geringen Radialspiel, sich in der axialen Richtung axial überlappend, aneinander gelagert sind, und dass sie relativ zueinander um die Drehachse in die wenigstens eine Drehverriegelungsstellung drehbar sind, in welcher das erste Verriegelungselement und der erste Ringrand sich radial überlappen und in welcher der Verschlussdeckelrandteil und der Behälterrandteil gegen ein Abheben voneinander in beliebige Richtungen verriegelt sind

Die Erfindung betrifft auch ein Verfahren zum Öffnen eines erfindungsgemäßen Drehverschlusses nach einem der Ansprüche 1 bis 10, bei dem der Verschlussdeckelrandteil und der Behälterrandteil derart zusammengefügt sind, dass sie um die sich in der axialen Richtung erstreckende Drehachse relativ zueinander drehbar und bezüglich der Drehachse im Wesentlichen koaxial, also mit einem geringen Radialspiel, sich in der axialen Richtung axial überlappend, aneinander gelagert sind und bei dem der Verschlussdeckelrandteil und der Behälterrandteil relativ zueinander um die Drehachse in die wenigstens eine Drehverriegelungsstellung gedreht sind, in welcher sich das erste Verriegelungselement oder jedes Verriegelungselement und der erste Ringrand radial überlappen und in welcher der Verschlussdeckelrandteil und der Behälterrandteil gegen ein Abheben voneinander in beliebige Richtungen verriegelt sind, wobei erfindungsgemäß die folgenden Verfahrensschritte durchgeführt werden:
a) Drehen des Verschlussdeckelrandteils und des Behälterrandteils relativ zueinander um die Drehachse, bis jedes Verriegelungselement der jeweils zugeordneten Axialdurchlassöffnung des ersten Ringrands axial gegenüberliegt;
b) axiales Bewegen des Verschlussdeckelrandteils und des Behälterrandteils relativ zueinander derart, dass jedes Verriegelungselement axial durch die jeweils zugeordnete Axialdurchlassöffnung des ersten Ringrands hindurch gelangt, vorzugsweise bis jedes Verriegelungselement an dem zweiten Ringrand anliegt und, bis in eine Lage, in der jedes Verriegelungselement durch Drehen des Verschlussdeckelrandteils und des Behälterrandteils relativ zueinander um die Drehachse in die Ringnut überführbar ist;
c) Drehen des Verschlussdeckelrandteils und des Behälterrandteils relativ zueinander um die Drehachse, wobei jedes Verriegelungselement in der Ringnut entlang des ersten Ringrands und des zweiten Ringrands geführt wird, bis jedes Verriegelungselement der jeweils zugeordneten Axialdurchlassöffnung des zweiten Ringrands axial gegenüberliegt;
d) axiales Weiterbewegen des Verschlussdeckelrandteils und des Behälterrandteisl relativ zueinander derart, dass jedes Verriegelungselement durch die jeweils zugeordnete Axialdurchlassöffnung des zweiten Ringrands hindurch gelangt;
e) Abheben des Verschlussdeckelrandteils und des Behälterrandteils voneinander.

Es versteht sich, dass dann, wenn der Behälterrandteil oder der Verschlussdeckelrandteil einen oder mehrere entsprechende weitere Ringränder aufweist, die Schritte c) und d) statt für den zweiten Ringrand für jeden weiteren Ringrand zusätzlich durchgeführt werden können, bevor Schritt e) durchgeführt wird.

Die Erfindung betrifft auch ein Verfahren zum Schließen bzw. Wiederverschließen eines erfindungsgemäßen Drehverschlusses nach einem der Ansprüche 1 bis 10, wobei der Verschlussdeckelrandteil und der Behälterrandteil um die sich in der axialen Richtung erstreckende Drehachse relativ zueinander drehbar und bezüglich der Drehachse im Wesentlichen koaxial, also mit einem geringen Radialspiel, sich in der axialen Richtung axial überlappend, aneinander gelagert werden, wobei erfindungsgemäß die folgenden Verfahrensschritte durchgeführt werden:
a) falls noch nicht geschehen, Bewegen des Verschlussdeckelrandteils und des Behälterrandteils relativ zueinander, bis jedes Verriegelungselement der jeweils zugeordneten Axialdurchlassöffnung des zweiten Ringrands axial gegenüberliegt;
b) axiales Bewegen des Verschlussdeckelrandteils und des Behälterrandteils relativ zueinander derart, dass jedes Verriegelungselement axial durch die jeweils zugeordnete Axialdurchlassöffnung des ersten Ringrands hindurch gelangt, vorzugsweise bis jedes Verriegelungselement an dem ersten Ringrand anliegt und, bis in eine Lage, in jedes Verriegelungselement durch Drehen des Verschlussdeckelrandteils und des Behälterrandteils um die Drehachse relativ zueinander in die Ringnut überführbar ist;
c) Drehen des Verschlussdeckelrandteils und des Behälterrandteils relativ zueinander um die Drehachse, wobei jedes Verriegelungselement in der Ringnut, entlang des ersten Ringrands und des zweiten Ringrands geführt wird, bis jedes Verriegelungselement der jeweils zugeordneten Axialdurchlassöffnung des ersten Ringrands axial gegenüber liegt;
d) axiales Weiterbewegen des Verschlussdeckelrandteils und des Behälterrandteils relativ zueinander derart, dass jedes Verriegelungselement axial durch die jeweils zugeordnete Axialdurchlassöffnung hindurch gelangt, bis in eine weitere Lage, in welcher der Verschlussdeckelrandteil und der Behälterrandteil relativ zueinander um die Drehachse in die wenigstens eine Drehverriegelungsstellung oder in jede Drehverriegelungsstellung drehbar sind;
e) Drehen des Verschlussdeckelrandteils und des Behälterrandteils relativ zueinander um die Drehachse, bis jedes Verriegelungselement und der erste Ringrand sich in der wenigstens einen Drehverriegelungsstellung oder in einer der Drehverriegelungsstellungen radial überlappen, so dass der Verschlussdeckelrandteil und der Behälterrandteil gegen ein Abheben voneinander in beliebige Richtungen verriegelt sind.

Gemäß einer vorteilhaften Ausführungsvariante kann vorgesehen sein, dass bei Schritt e) der Verschlussdeckelrandteil und der Behälterrandteil relativ zueinander so lange um die Drehachse gedreht werden, bis das erste Rastmittel und entweder das erste Gegen-Rastmittel oder das zweite Gegen-Rastmittel manuell wieder lösbar miteinander verrastet sind und/oder bis das erste Klemmmittel und entweder das erste Gegen-Klemmmittel oder das zweite Gegen-Klemmmittel manuell wieder lösbar miteinander verklemmt sind und/oder bis das erste Verriegelungselement an dem ersten Anschlag oder an dem zweiten Anschlag anschlägt.

Es versteht sich, dass die vorstehenden Merkmale im Rahmen einer Ausführbarkeit beliebig kombinierbar sind.

Weitere Merkmale, Gesichtspunkte und Vorteile der Erfindung gehen aus den Ansprüchen und aus dem nachfolgenden Beschreibungsteil hervor, in dem ein bevorzugtes Ausführungsbeispiel anhand der Figuren näher beschrieben wird.

Es zeigen:
- Fig. 1: eine perspektivische Ansicht eines Behälters und eines Verschlussdeckels, die über einen Drehverschluss miteinander derart verbunden sind, dass der Behälter kindergesichert öffenbar und wieder verschließbar ist;
- Fig. 2: eine perspektivische Ansicht des offenen Behälters, wobei der Verschlussdeckel von dem Behälter abgehoben ist;
- Fig. 3: eine perspektivische Unteransicht des Verschlussdeckels;
- Fig. 4: eine Unteransicht des Verschlussdeckels;
- Fig. 5: den offenen Behälterkörper in einer Draufsicht von oben, mit Teilschnitten im Bereich des zweiten Ringrands zur Darstellung der Axialdurchlassöffnungen auch in dem ersten Ringrand;
- Fig. 6: eine perspektivische Ansicht eines Ausschnitts des mittels des Verschlussdeckels verschlossenen Behälters, zur Veranschaulichung der Eingriffsverhältnisse beim Einsetzen des einen Zentrierkragen aufweisenden Verschlussdeckels in den Behälter;
- Fig. 7: eine perspektivische Ansicht eines Ausschnitts des mittels des Verschlussdeckels verschlossenen Behälters, zur Veranschaulichung der Eingriffsverhältnisse in einer Drehverriegelungsstellung;
- Fig. 8: eine schematische Darstellung eines Ausschnitts des Behälters zur Veranschaulichung der drei unterschiedlich gestalteten Axialdurchlassöffnungen;
- Fig. 9: eine schematisierte Darstellung eines Ausschnitts des Behälters und des Verschlussdeckels zur Veranschaulichung der drei unterschiedlich gestalteten Verriegelungselemente des Verschlussdeckelrandteils und einer Axialdurchlassöffnung der zugeordneten Axialdurchlassöffnungen des Behälterrandteils.

Der erfindungsgemäße Drehverschluss 10 umfasst als wesentliche Bauteile einen kreisringförmigen Behälterrandteil 11 und einen kreisringförmigen Verschlussdeckelrandteil 12. In dem gezeigten Ausführungsbeispiel bildet der Behälterrandteil 11 einen Bestandteil eines Behälters 13 und der Verschlussdeckelrandteil 12 bildet einen Bestandteil des Verschlussdeckels 14. Der Behälter 13 kann auch mit Rundbehälter oder Rund-Dose bezeichnet werden. Bei dem Behälter 13 bzw. bei der aus dem Behälter 13 und dem Verschlussdeckel 14 bestehenden Einheit handelt es sich um einen Verpackungsbehälter. Der Verschlussdeckel 14 kann auch mit Rund-Deckel bezeichnet werden.

Der Behälter 13 ist hier einteilig mit dem Behälterrandteil 11 ausgebildet. Es versteht sich jedoch, dass der Behälter auch aus mehreren separaten Behälter-Bauteilen bestehen kann, von denen ein Behälter-Bauteil mit dem Behälterrandteil gebildet ist oder als das Behälterrandteil ausgebildet ist. Die separaten Behälter-Bauteile können zu unterschiedlichen Behältern zusammengebaut werden, die beispielsweise unterschiedliche Behältergrößen bzw. -volumina aufweisen. Es versteht sich, dass auch der Verschlussdeckel aus mehreren separaten Teilen bestehen kann. In solchen Fällen kann es sich auch oder nur bei dem Verschlussdeckelrandteil um ein separates Bauteil handeln.

Der Behälter 13 und der Verschlussdeckel 14 können bevorzugt aus Kunststoff bestehen, insbesondere aus einem thermoplastischen Kunststoff, beispielsweise aus Polypropylen. Der Behälter 13 und der Verschlussdeckel 14 können bevorzugt im Spritzgießverfahren hergestellt sein. Es versteht sich, dass der Behälter und/oder der Verschlussdeckel auch aus anderen und/oder unterschiedlichen Werkstoffen bestehen können und/oder in einem anderen Verfahren hergestellt sein können. Das vorstehend für den Behälter 13 und für den Verschlussdeckel 14 Gesagte gilt in gleicher Weise auch für den Behälterrandteil 11 und für den Verschlussdeckelrandteil 12.

Der Behälter 13 ist im Wesentlichen rotationssymmetrisch zu einer Behälter-Zentralachse 15 gestaltet. Auch der Behälterrandteil 11 ist im Wesentlichen rotationssymmetrisch zu einer Behälterrandteil-Zentralachse 15 gestaltet. Davon ausgenommen sind Bereiche, die mit Axialdurchlassöffnungen 31 (31.1, 31.1); 32; 33; 31' (31.1', 31.2'); 32'; 33' für Verriegelungselemente 41; 41.1, 41.2; 42; 43 und die mit Gegen-Klemmelementen 49 für ein Klemmelement in Form eines erstes Verriegelungselements 41 der Verriegelungselemente 41; 41.1, 41.2; 42; 43 des Verschlussdeckelrandteils 12 bzw. des Verschlussdeckels 14 versehen sind, auf die noch weiter hinten im Text näher eingegangen wird. Die Behälterrandteil-Zentralachse 15 fällt mit der Behälter-Zentralachse 15 zusammen

Der Behälter 13 umfasst einen Behälterboden 16 und eine sich davon in der Gebrauchsstellung nach oben weg erstreckende umlaufende Behälterwand 17. Im Ausführungsbeispiel ist die Behälterwand 17 kegelförmig ausgebildet. Ihr Querschnitt weitet sich ausgehend von dem Behälterboden 16 nach oben. Die Behälterwand 17 weist zu großen Teilen einen kreisringförmigen Querschnitt auf. Der Behälterboden 16 und die Behälterwand 18 schließen einen Behälterinnenraum 18 ein. Der Behälterinnenraum 18 kann zur Aufnahme von Substanzen genutzt werden, insbesondere solchen, die für Kleinkinder gefährlich sein können.

Der Behälterrandteil 11 weist an seinem dem Verschlussdeckelrandteil 12 zugeordneten freien Ende 19 einen kreisringförmigen Öffnungsrand 27 auf. Der Öffnungsrand 27 begrenzt eine Öffnung 20. Dabei handelt es sich um eine Behälteröffnung, wenn der Behälterrandteil 11, wie gezeigt, einen Bestandteil des Behälters 13 bildet. Diese Öffnung 20 kann mittels des Verschlussdeckels 14 kindergesichert verschlossen werden. Der Behälterrandteil 11 umfasst in dem gezeigten Ausführungsbeispiel drei sich radial nach außen erstreckende Ringränder 21, 22, 23, und zwar einen ersten Ringrand 21 und einen zweiten Ringrand 22 sowie einen Abschluss-Ringrand 23. Diese Ringränder 21, 22, 23 erstrecken sich jeweils parallel zueinander und jeweils radial nach außen. Der Abschluss-Ringrand 23 erstreckt sich in Umfangsrichtung um die Behälterringteil-Zentralachse bzw. Behälter-Zentralachse bzw. Drehachse 15 ununterbrochen durchgehend. Auch der erste Ringrand 21 und der zweite Ringrand 21 erstrecken sich jeweils in Umfangsrichtung um die Behälterringteil-Zentralachse bzw. Behälter-Zentralachse bzw. Drehachse 15 ununterbrochen durchgehend. Es ist jedoch gemäß einem alternativen Ausführungsbeispiel möglich, dass der erste Ringrand und der zweite Ringrand sich jeweils in Umfangsrichtung um die Behälterringteil-Zentralachse bzw. Behälter-Zentralachse bzw. Drehachse nur im Wesentlichen ununterbrochen durchgehend oder teilweise unterbrochen durchgehend erstreckt. Dies kann dann der Fall sein, wenn in dem ersten Ringrand und in dem zweiten Ringrand jeweils eine Axialdurchlassöffnung für ein passendes Verriegelungselement oder mehrere Axialdurchlassöffnungen für passende Verriegelungselemente vorgesehen sind, deren Radialtiefe so groß ist, dass dies, in Umfangsrichtung betrachtet, zu einer Unterbrechung des jeweiligen Ringrands führt.

Der zweite Ringrand 22 liegt dem freien Öffnungsrand 27 am nächsten. Der zweite Ringrand 22 weist zu dem Öffnungsrand 27 in axialer Richtung einen ersten Axialabstand 24.1 auf. Der zweite Ringrand 22 schließt sich an den ersten Ringrand 21, in Richtung von dem Öffnungsrand 27 weg betrachtet, in einem axialen Ringrandabstand 25 an. Der axiale Ringrandabstand 25 ist hier kleiner als der erste Axialabstand 24.1 des zweiten Ringrands 22 von dem freien Öffnungsrand 27. An den ersten Ringrand 21 schließt sich, in Richtung von dem Öffnungsrand 27 weg betrachtet, der Abschlussrand 23 an. Dieser weist zu dem ersten Ringrand 21 einen zweiten Axialabstand 24.2 auf. Der zweite Axialabstand 24.2 ist hier größer als der erste Axialabstand 24.1 und auch größer als der Ringabstand 25 zwischen dem ersten Ringrand 21 und dem zweiten Ringrand 22. Der erste Ringrand 21 und der zweite Ringrand 22 sind jeweils von einer kreisringförmigen Außenstirnfläche 26.1; 26.2 begrenzt, die jeweils einen gleich großen Ringrand-Außendurchmesser einschließt. Im Unterschied dazu weist der Abschluss-Ringrand 23 einen größeren Außendurchmesser auf, so dass er den ersten und zweiten Ringrand 21; 22 radial nach außen überragt.

Der erste Ringrand 21 und der zweite Ringrand 22 des Behälterrandteils 11 weisen jeweils eine gleiche Anzahl von hier drei Axialdurchlassöffnungen 31 (31.1, 31.2); 32; 33; 31' (31.1', 31.2'); 32'; 33' für entsprechend gestaltete Verriegelungselemente 41; 41.1, 41.2; 42; 43 des Verschlussdeckelrandteils 12 auf. Jeder Ringrand 21, 22 weist eine erste Axialdurchgangsöffnung 31 (31.1, 31.2), 31' (31.1', 31.2'), eine zweite Axialdurchgangsöffnung 32, 32' und eine dritte Axialdurchgangsöffnung 33, 33' auf. Diese Axialdurchlassöffnungen sind bei jedem Ringrand 21, 22 gleich gestaltet. Jede dieser Axialdurchlassöffnungen ist radial nach außen offen gestaltet. Wie aus Figur 5 ersichtlich, sind alle Axialdurchlassöffnungen 31 (31.1, 31.2); 32; 33 des ersten Ringrands 21 unterschiedlich gestaltet. Dementsprechend sind auch alle Axialdurchlassöffnungen 31' (31.1', 31.2'); 32'; 33' des zweiten Ringrands 22 unterschiedlich gestaltet. Jede Axialdurchlassöffnung 31 (31.1, 31.2); 32; 33; 31' (31.1', 31.2'); 32'; 33' ist also bei dem ersten Ringrand 21 und bei dem zweiten Ringrand 22 jeweils nur einmal vorhanden. Nachfolgend werden die Axialdurchlassöffnungen 31 (31.1, 31.2); 32; 33 des ersten Ringrands 21 beschrieben. Für die Axialdurchlassöffnungen 31' (31.1', 31.2'); 32'; 33' des zweiten Ringrandes 22 gilt Entsprechendes.

Alle Axialdurchlassöffnungen 31 (31.1, 31.2); 32; 33 des ersten Ringrands 21 unterscheiden sich, in einer axialen Projektion in eine normal zu der Behälterrandteil-Zentralachse bzw. zu der Behälter-Zentralachse bzw. zu der Drehachse 15 ausgebildeten Projektionsebene betrachtet, in ihrer Gestaltung (siehe Figuren 5 und 8). Bei der ersten Axialdurchgangsöffnung 31 handelt es sich um eine Doppel-Axialdurchgangsöffnung, die zwei gleich bzw. identisch gestaltete einzelne Axialdurchlassöffnungen 31.1, 31.2 umfasst. Der Einfachheit halber wird diese Doppel-Axialdurchlassöffnung 31 nur mit Axialdurchlassöffnung bzw. mit erster Axialdurchlassöffnung 31 bezeichnet, obwohl diese, wie erwähnt, zwei separate Axialdurchlassöffnungen 31.1, 31.2 umfasst. Jede dieser einzelnen Axialdurchlassöffnungen 31.1, 31.2 ist radial nach außen offen gestaltet. Diese beiden einzelnen Axialdurchlassöffnungen 31.1, 31.2 der ersten Axialdurchlassöffnung 31 (Doppel-Axialdurchlassöffnung) sind in einem gleichen Radialabstand zu der Behälterrand-Zentralachse bzw. Behälter-Zentralachse bzw. Drehachse 15 angeordnet. Sie sind um einen Einzel-Öffnungs-Umfangswinkel 44 um die Behälterrandteil-Zentralachse bzw. Behälter-Zentralachse bzw. Drehachse 15 versetzt zueinander angeordnet. Der Einzel-Öffnungs-Umfangswinkel 44 beträgt hier etwa 9 Grad. Diese beiden einzelnen Axialdurchlassöffnungen 31.1, 31.2 der ersten Axialdurchlassöffnung 31 (Doppel-Axialdurchlassöffnung) und auch die zweite Axialdurchlassöffnung 32 und die dritte Axialdurchlassöffnung 33 weisen jeweils einen kreissegmentförmigen Öffnungsrand auf. Der kreissegmentförmige Öffnungsrand der beiden einzelnen Axialdurchlassöffnungen 31.1, 31.2 der ersten Axialdurchlassöffnung 31 (Doppel-Axialdurchlassöffnung) weist jeweils einen ersten Krümmungsradius 45.1 auf. Der kreissegmentförmige Öffnungsrand der zweiten Axialdurchlassöffnung 32 weist einen zweiten Krümmungsradius 45.2 auf. Der kreissegmentförmige Öffnungsrand der dritten Axialdurchlassöffnung 33 weist einen dritten Krümmungsradius 45.3 auf. Der erste Krümmungsradius 45.1, der zweite Krümmungsradius 45.2 und der dritte Krümmungsradius 45.3 sind unterschiedlich groß. Der Krümmungsradius 45.2 der zweiten Axialdurchlassöffnung 32 ist größer als der Krümmungsradius 45.1 der jeweiligen beiden einzelnen Axialdurchlassöffnungen 31.1, 31.2 der ersten Axialdurchlassöffnung 31 (Doppel-Axialdurchlassöffnung). Der Krümmungsradius 45.1 der jeweiligen beiden einzelnen Axialdurchlassöffnungen 31.1, 31.2 der ersten Axialdurchlassöffnung 31 (Doppel-Axialdurchlassöffnung) ist größer als der dritte Krümmungsradius 45.3 der dritten Axialdurchlassöffnung 33. Die erste Axialdurchlassöffnung 31 (31.1, 31.2), die zweite Axialdurchlassöffnung 32 und die dritte Axialdurchlassöffnung 33 unterscheiden sich auch in ihrer jeweiligen Radialtiefe. Die beiden einzelnen Axialdurchlassöffnungen 31.1, 31.2 der ersten Axialdurchlassöffnung 31 (Doppel-Axialdurchlassöffnung) weisen jeweils eine gleich große erste Radialtiefe 46.1 auf. Die zweite Axialdurchlassöffnung 32 weist eine zweite Radialtiefe 46.2 auf. Die dritte Axialdurchlassöffnung 33 weist eine dritte Radialtiefe 46.3 auf. Die dritte Radialtiefe 46.3 der dritten Axialdurchlassöffnung 33 ist größer als die erste Radialtiefe 45.1 der jeweiligen beiden Axialdurchlassöffnungen 31.1, 31.2 der ersten Axialdurchlassöffnung 31 (Doppel-Axialdurchlassöffnung), die wiederum größer ist als die zweite Radialtiefe 46.2 der zweiten Axialdurchlassöffnung 32 (siehe Figur 8).

Die zweite Axialdurchlassöffnung 32 und die erste Axialdurchlassöffnung 31 (Doppel-Axialdurchlassöffnung) sind in einem ersten Öffnungs-Umfangswinkel 36.1 um die Drehachse 15 zueinander versetzt angeordnet. Der erste Öffnungs-Umfangswinkel 36.1 beträgt hier 140 Grad. Die dritte Axialdurchlassöffnung 33 und die erste Axialdurchlassöffnung 31 (Doppel- Axialdurchlassöffnung) sind in einem zweiten Öffnungs-Umfangswinkel 36.2 um die Drehachse 15 zueinander angeordnet, der hier gleich groß ist wie der erste Öffnungs-Umfangswinkel 36.1, also hier ebenfalls 140 Grad beträgt. Die zweite Axialdurchlassöffnung 32 und die dritte Axialdurchlassöffnung 33 sind in einem dritten Öffnungs-Umfangswinkel 36.3 um die Drehachse 15 zueinander versetzt angeordnet. Der dritte Öffnungs-Umfangswinkel 36.3 beträgt hier 80 Grad. Die erste Axialdurchlassöffnung 31 (Doppel-Axialdurchlassöffnung) ist zu den beiden in Umfangsrichtung unmittelbar benachbarten anderen Axialdurchlassöffnungen 32, 33 jeweils in einem gleich großen Öffnung-Umfangswinkel 36.1, 36.2 um die Drehachse 15 versetzt zueinander angeordnet. Dieser Öffnungs-Umfangswinkel 36.1, 36.2 beträgt im Ausführungsbeispiel jeweils 140 Grad. Demgemäß beträgt der Öffnungs-Umfangswinkel 36.3, um den die beiden anderen Axialdurchlassöffnungen 32, 33 um die Drehachse 15 zueinander versetzt angeordnet sind, hier 80 Grad. Die vorstehenden Angaben gelten nicht nur für den ersten Ringrand 21, sondern auch für den zweiten Ringrand 22 entsprechend.

Der erste Ringrand 21 und der zweite Ringrand 22 sind mit ihren jeweiligen Axialdurchlassöffnungen 31 (31.1, 31.2); 32; 33 in einem Ringrand-Umfangswinkel 48 um die Behälterrandteil-Zentralachse bzw. Behälter-Zentralachse bzw. Drehachse 15 zueinander versetzt angeordnet. Dadurch sind alle Axialdurchlassöffnungen 31 (31.1, 31.2); 32; 33 des ersten Ringrands 21 gegenüber der jeweils zugeordneten Axialdurchlassöffnung der Axialdurchlassöffnungen 31' (31.1', 31.2'); 32'; 33' des zweiten Ringrands 22 jeweils in einem Öffnungs-Umfangswinkel 34.1, 34.2, 34.3 um die Behälterrandteil-Zentralachse bzw. Behälter-Zentralachse bzw. Drehachse 15 versetzt angeordnet, der jeweils dem Ringrand-Umfangswinkel 48 entspricht. In dem gezeigten Ausführungsbeispiel sind also die jeweiligen beiden Axialdurchlassöffnungen 31 und 31' (31.1 und 31.1', 31.2 und 31.2'); 32 und 32'; 33 und 33', die in dem ersten Ringrand 21 und in dem zweiten Ringrand 22 gleich gestaltet sind, in dem Öffnungs-Umfangswinkel 34.1, 34.2, 34.3 bzw. Ringrand-Umfangswinkel 48 um die Behälterrandteil-Zentralachse bzw. Behälter-Zentralachse bzw. Drehachse 15 versetzt zueinander angeordnet. Im Ausführungsbeispiel beträgt der besagte Ringrand-Umfangswinkel 48 180 Grad. Mit anderen Worten gesagt, sind die erste Axialdurchlassöffnung 31 (31.1, 31.2) des ersten Ringrands 21 und die erste Axialdurchlassöffnung 31' (31.1', 31.2') des zweiten Ringrands 22, in einer bestimmten Umfangsrichtung betrachtet, in einem ersten Öffnungs-Umfangswinkel 34.1 um die Drehachse 15 versetzt zueinander angeordnet, der dem Ringrand-Umfangswinkel 48 entspricht. Außerdem sind die zweite Axialdurchlassöffnung 32 des ersten Ringrands 21 und die zweite Axialdurchlassöffnung 32' des zweiten Ringrands 22, in der gleichen Umfangsrichtung betrachtet, in einem zweiten Öffnungs-Umfangswinkel 34.2 zueinander versetzt angeordnet, der ebenfalls dem Ringrand-Umfangswinkel 48 entspricht. Außerdem sind die dritte Axialdurchlassöffnung 33 des ersten Ringrands 21 und die dritte Axialdurchlassöffnung 33' des zweiten Ringrands 22, wiederum in der gleichen Umfangsrichtung betrachtet, in einem dritten Öffnungs-Umfangswinkel 34.3 zueinander versetzt angeordnet, der ebenfalls dem Ringrand-Umfangswinkel 48 entspricht.

In Umfangsrichtung betrachtet, beiderseits der jeweiligen ersten Axialdurchlassöffnung 31' (Doppel-Axialdurchlassöffnung) des ersten Ringrands 21, ist zwischen dem ersten Ringrand 21 und dem Abschlussrand 23 jeweils ein auch als Gegen-Klemmmittel bezeichnetes Gegen-Klemmelement 49.1, 49.2 zum Einklemmen eines auch als Klemmmittel bezeichneten Klemmelements 41 (41.1, 41.2) angeordnet. Bei Letzterem handelt es sich im Ausführungsbeispiel um das erste Verriegelungselement 41 (Doppel-Verriegelungselement) des Verschlussdeckelrandteils 12. Die beiden Gegen-Klemmelemente 49.1, 49.2 sind zu der ersten Axialdurchlassöffnung 31 (Doppel-Axialdurchlassöffnung) in gleich großen Umfangswinkeln um die Drehachse 15 versetzt angeordnet. Vorzugsweise betragen diese Umfangswinkel hier jeweils etwa 30 Grad. Jedes Gegen-Klemmelement 49.1, 49.2 ist hier einteilig mit dem ersten Ringrand 21 ausgebildet bzw. geformt. Jedes Gegen-Klemmelement 49.1, 49.2 ist mit einer radial nach außen offenen Ringnut 50.1, 50.2 gebildet. Diese ist auch jeweils in Umfangsrichtung jeweils zu der ersten Axialdurchlassöffnung 31 des ersten Ringrands 21 hin offen. Im Unterschied dazu weist jedes Gegen-Klemmelement 49.1, 49.2, in Umfangrichtung betrachtet, von der ersten Axialdurchlassöffnung 31 des ersten Ringrands 21 weg, einen sich axial erstreckenden Wandteil 52.1, 52.2 auf, der die jeweilige Ringnut 50.1, 50.2 begrenzt. Die jeweilige Ringnut 50.1, 50.2 ist, in der axialen Richtung 30 betrachtet, einerseits durch den ersten Ringrand 21 begrenzt, der eine erste Nutwand der jeweiligen Ringnut 50.1, 50.2 bildet und ist andererseits durch eine zweite Nutwand 51.1, 51.2 begrenzt. Die zweite Nutwand ersteckt sich parallel zu dem ersten Ringrand 21 in einem dritten Axialabstand 54.3 zu dem ersten Ringrand 21.

Der Verschlussdeckel 14 ist im Wesentlichen rotationssymmetrisch zu einer Verschlussdeckel-Zentralachse 28 gestaltet. Der Verschlussdeckelrandteil 12 ist im Wesentlichen rotationssymmetrisch zu einer Verschlussdeckelrandteil-Zentralachse 28 gestaltet. Davon ausgenommen sind Bereiche, die mit Verriegelungselementen 41 (41.1, 41.2); 42; 43 versehen sind, auf die noch weiter hinten im Text näher eingegangen wird. Die Verschlussdeckelrandteil-Zentralachse 28 fällt mit der Verschlussdeckel-Zentralachse 28 zusammen.

Der Verschlussdeckel 14 weist den kreisringförmig gestalteten Verschlussdeckelrandteil 12 auf. Letzterer begrenzt den Verschlussdeckel 14 in radialer Richtung nach außen. Der Verschlussdeckelrandteil 12 weist, in radialer Richtung zu dem Zentrum des Verschlussdeckels 14 hin betrachtet, eine kreisringförmige Ringnut 53 auf. Diese ist mit einem kreisringförmigen Ringnutboden 54 und mit sich davon in gleiche Richtungen axial weg erstreckenden Nuträndern 55.1, 55.2 gebildet, die ebenfalls kreisringförmig ausgebildet sind. Die Ringnut 53 ist axial nach außen offen. Der Ringnutboden 54 ist also gegenüber den Nuträndern 55.1, 55.2 der Ringnut 53 abgesenkt gestaltet. Der näher bei dem Zentrum des Verschlussdeckels 14 angeordnete innere Nutrand 55.2 der beiden Nutränder 55.1, 55.2 ist als ein Griffrand zum manuellen Greifen des Verschlussdeckels 14 bzw. des Verschlussdeckelrandteils 12 und zum manuellen Drehen des Verschlussdeckelrandteils 12 relativ zu dem Behälterrandteil 11 um die Verschlussdeckelringrand-Zentralachse bzw. Verschlussdeckel-Zentralachse bzw. Drehachse 28 gestaltet. Der Griffrand 55.2 weist eine Vielzahl von sich jeweils in axialer Richtung und in Umfangsrichtung um den gesamten Griffrand in gleichen Umfangsabständen zueinander verteilt angeordnete Erhebungen bzw. Vertiefungen auf. Diese ermöglichen einem Benutzer einen besseren Griff bzw. die Anwendung größerer Kräfte zum manuellen Drehen des Verschlussdeckels 14 bzw. seines Verschlussdeckelringrands 12 relativ zu dem Behälter 13 bzw. Behälterrandteil 11. Der Griffrand 55.2 weist einen Außendurchmesser 56 auf, vorzugsweise der größer ist als 10 cm, insbesondere der größer ist als die durchschnittliche Spanne einer Kinderhand im Alter von 51 Monaten. Der Griffrand 55.2 geht an seinem von dem Ringnutboden 54 axial wegweisenden Ende in einen ringförmigen flachen Wandteil 57 über, der sich hier senkrecht zu der Verschlussdeckelring-Zentralachse bzw. Verschlussdeckel-Zentralachse bzw. Drehachse 28 erstreckt.

Der von dem Zentrum des Verschlussdeckels 14 in radialer Richtung weiter weg angeordnete äußere Nutrand 55.1 der beiden Nutränder 55.1, 55.2 geht in einen kreisringförmigen Abdeck-Wandteil 58 des Verschlussdeckelrandteils 12 über, der sich radial nach außen erstreckt. Dieser geht außenseitig in einen kreisringförmigen Behälterringrand-Übergreif-Wandteil 59 zum außenseitigen Übergreifen bzw. Überlappen des Behälterrandteils 11 des Behälters 13 über. Innenseitig an dem Abdeck-Wandteil 58 ist zwischen dem Behälterringrand-Übergreif-Wandteil 59 und einem Nutwandteil, der den äußeren Nutrand 55.1 der Ringnut 53 bildet, ein sich in axialer Richtung 30 erstreckender kreiszylindrischer Zentrierrand 60 ausgebildet bzw. angeformt, der auch als Zentrierkragen bezeichnet werden kann.

Der Verschlussdeckelrandteil 12 weist an seinem Behälterringrand-Übergreif-Wandteil 59 drei Verriegelungselemente 41 (41.1, 41.2); 42; 43 auf, und zwar ein erstes Verriegelungselement (41 (41.1, 41.2), ein zweites Verriegelungselement 42 und ein drittes Verriegelungselement 43. Die Anzahl an Verriegelungselementen 41 (41.1, 41.2); 42; 43 entspricht der Anzahl an Axialdurchlassöffnungen 31 (31.1, 31.1); 32; 33; 31' (31.1', 31.2'); 32'; 33' in dem jeweiligen Ringrand, also in dem ersten Ringrand 21 bzw. in dem zweiten Ringrand 22 des Behälterrandteils 11. Jedes Verriegelungselement 41 (41.1, 41.2); 42; 43 erstreckt sich radial nach innen. Wie aus den Figuren 4 und 9 ersichtlich, sind alle Verriegelungselemente 41 (41.1, 41.2); 42; 43 des Verschlussdeckelrandteils 12 unterschiedlich gestaltet. Jedes Verriegelungselement 41 (41.1, 41.2); 42; 43 ist also nur einmal vorhanden. Nachfolgend werden die Verriegelungselemente 41 (41.1, 41.2); 42; 43 des Verschlussdeckelrandteils 12 näher beschrieben.

Alle Verriegelungselemente 41 (41.1, 41.2); 42; 43 des Verschlussdeckelrandteils 12 unterscheiden sich, in einer axialen Projektion in eine normal zu der Verschlussdeckelrandteil-Zentralachse bzw. zu der Verschlussdeckel-Zentralachse bzw. zu der Drehachse 28 ausgebildeten Projektionsebene betrachtet, in ihrer Gestaltung (siehe Figuren 4 und 9). Bei dem ersten Verriegelungselement 41 handelt es sich um ein Doppel-Verriegelungselement, das zwei gleich bzw. identisch gestaltete einzelne Verriegelungselemente 41.1, 41.2 umfasst. Der Einfachheit halber wird dieses Doppel- Verriegelungselement 41 nur mit Verriegelungselement bzw. mit erstes Verriegelungselement 41 bezeichnet, obwohl es, wie erwähnt, zwei separate Verriegelungselemente 41.1, 41.2 umfasst. Jedes dieser einzelnen Verriegelungselemente 41.1, 41.2 erstreckt sich radial nach innen. Diese beiden einzelnen Verriegelungselemente 41.1, 41.2 des ersten Verriegelungselements 41 (Doppel- Verriegelungselement) sind in einem gleichen Radialabstand zu der Verschlussdeckelrandteil-Zentralachse bzw. Verschlussdeckel-Zentralachse bzw. Drehachse 28 angeordnet. Sie sind um einen Einzel-Element-Umfangswinkel 61 um die Verschlussdeckelrandteil-Zentralachse bzw. Verschlussdeckel-Zentralachse bzw. Drehachse 28 versetzt zueinander angeordnet. Der Einzel-Element-Umfangswinkel 61 beträgt hier etwa 9 Grad. Diese beiden einzelnen Verriegelungselemente 41.1, 41.2 des ersten Verriegelungselements 41 (Doppel-Verriegelungselement) und auch das zweite Verriegelungselement 42 und das dritte Verriegelungselement 43 weisen, in axialer Richtung 30 betrachtet, einen kreissegmentförmigen Querschnitt auf. Der kreissegmentförmige Stirnrand der beiden einzelnen Verriegelungselemente 41.1, 41.2 des ersten Verriegelungselements 41 (Doppel- Verriegelungselement) weist jeweils einen ersten Krümmungsradius 62.1 auf. Der kreissegmentförmige Stirnrand des zweiten Verriegelungselements 42 weist einen zweiten Krümmungsradius 62.2 auf. Der kreissegmentförmige Stirnrand des dritten Verriegelungselements 43 weist einen dritten Krümmungsradius 62.3 auf. Der erste Krümmungsradius 62.1, der zweite Krümmungsradius 62.2 und der dritte Krümmungsradius 62.3 sind unterschiedlich groß. Der Krümmungsradius 62.2 des zweiten Verriegelungselements 42 ist größer als der Krümmungsradius 62.1 der jeweiligen beiden einzelnen Verriegelungselemente 41.1, 41.2 des ersten Verriegelungselements 41 (Doppel-Verriegelungselement). Der Krümmungsradius 62.1 der jeweiligen beiden einzelnen Verriegelungselemente 41.1, 41.2 des ersten Verriegelungselements 41 (Doppel-Verriegelungselement) ist größer als der dritte Krümmungsradius 62.3 des dritten Verriegelungselements 43. Das erste Verriegelungselement 41, das zweite Verriegelungselement 42 und das dritte Verriegelungselement 43 unterscheiden sich auch in ihrer jeweiligen Radialtiefe. Die beiden einzelnen Verriegelungselemente 41.1, 41.2 des ersten Verriegelungselements 41 (Doppel- Verriegelungselement) weisen jeweils eine gleich große erste Radialtiefe 63.1 auf. Das zweite Verriegelungselement 42 weist eine zweite Radialtiefe 63.2 auf. Das dritte Verriegelungselement 43 weist eine dritte Radialtiefe 63.3 auf. Die dritte Radialtiefe 63.3 des dritten Verriegelungselements 43 ist größer als die erste Radialtiefe 63.1 der jeweiligen beiden Verriegelungselemente 41.1, 41.2 des ersten Verriegelungselements 41 (Doppel- Verriegelungselement), die wiederum größer ist als die zweite Radialtiefe 63.2 des zweiten Verriegelungselements 42 (siehe Figuren 4 und 9).

Das zweite Verriegelungselement 42 und das erste Verriegelungselement 41 (Doppel- Verriegelungselement) sind in einem ersten Element-Umfangswinkel 64.1 um die Verschlussdeckelrandteil-Zentralachse bzw. Verschlussdeckel-Zentralachse bzw. Drehachse 28 zueinander versetzt angeordnet. Der erste Element-Umfangswinkel 64.1 beträgt hier 140 Grad. Das dritte Verriegelungselement 43 und das erste Verriegelungselement 41 (Doppel- Verriegelungselement) sind in einem zweiten Element-Umfangswinkel 64.2 um die Verschlussdeckelrandteil-Zentralachse bzw. Verschlussdeckel-Zentralachse bzw. Drehachse 28 zueinander angeordnet, der hier gleich groß ist wie der erste Element-Umfangswinkel 64.1, also hier ebenfalls 140 Grad beträgt. Das zweite Verriegelungselement 42 und das dritte Verriegelungselement 43 sind in einem dritten Element-Umfangswinkel 64.3 um die Verschlussdeckelrandteil-Zentralachse bzw. Verschlussdeckel-Zentralachse bzw. Drehachse 28 zueinander versetzt angeordnet. Der dritte Element-Umfangswinkel 64.3 beträgt hier 80 Grad. Mit anderen Worten gesagt, ist das erste Verriegelungselement 41 (Doppel-Verriegelungselement) zu den beiden in Umfangsrichtung unmittelbar benachbarten anderen Verriegelungselementen 42, 43 jeweils in einem gleich großen Element-Umfangswinkel 64.1, 64.2 um die Drehachse 28 versetzt zueinander angeordnet, der im Ausführungsbeispiel jeweils 140 Grad beträgt. Demgemäß beträgt der Element-Umfangswinkel 64.3, um den die beiden anderen Verriegelungselemente 42, 43 um die Drehachse 28 zueinander versetzt angeordnet sind, hier 80 Grad.

Die Axialdurchlassöffnungen 31 (31.1, 31.1); 32, 33 des ersten Ringrands 21, die Axialdurchlassöffnungen 31' (31.1', 31.2'); 32'; 33' deszweiten Ringrands 22 und die Verriegelungselemente 41 (41.1, 41.2); 42; 43 des Verschlussdeckelrandteils 12 sind jeweils derart aufeinander abgestimmt gestaltet, dass jedes Verriegelungselement 41, 42, 43 des Verschlussdeckelrandteils 12 in der axialen Richtung 30 nur durch eine einzige zugeordnete Axialdurchlassöffnung 31, 32, 33 des ersten Ringrands und in der axialen Richtung 30 ebenfalls nur durch eine einzige zugeordnete Axialdurchlassöffnung 31', 32', 33' des zweiten Ringrands 32 hindurch treten kann, zumindest wenn der Verschlussdeckelrandteil 12 und der Behälterrandteil 11 erfindungsgemäß bzw. bestimmungsgemäß zusammengefügt sind.

Die Verriegelungselemente 41 (41.1, 41.2); 42; 43 und die Axialdurchlassöffnungen 31 (31.1, 31.1); 32, 33; 31' (31.1', 31.1'); 32', 33' sind derart aufeinander abgestimmt gestaltet, dass jedes Verriegelungselement 41, 42, 43 axial bzw. in der axialen Richtung 30 nur durch eine einzige Axialdurchlassöffnung 31, 32, 33; 31', 32', 32'jedes Ringrands 21, 22 hindurch führbar ist, zumindest wenn der Verschlussdeckelrandteil 12 und der Behälterrandteil 11 erfindungsgemäß bzw. bestimmungsgemäß bzw. derart zusammengefügt sind, dass sie um die Drehachse 15, 28 relativ zueinander drehbar und bezüglich der Drehachse 15, 28 im Wesentlichen koaxial, sich in der ersten Richtung 30 axial überlappend, aneinander gelagert sind.

Zumindest wenn der Verschlussdeckelrandteil 12 und der Behälterrandteil 11 erfindungsgemäß bzw. bestimmungsgemäß zusammengefügt sind, wie insbesondere in den Figuren 1, 6 und 7 gezeigt, kann also das erste Verriegelungselement 41 des Behälterrandteils 11 in der axialen Richtung 30 ausschließlich durch die erste Axialdurchlassöffnung 41 (Doppel-Axialdurchlassöffnung) des ersten Ringrands 21 und in der gleichen axialen Richtung 30 ausschließlich durch die erste Axialdurchlassöffnung 41' (Doppel-Axialdurchlassöffnung) des zweiten Ringrands hindurchtreten, und kann das zweite Verriegelungselement 42 des Behälterrandteils 11 in der gleichen axialen Richtung 30 ausschließlich durch die zweite Axialdurchlassöffnung 42 des ersten Ringrands 21 und in der gleichen axialen Richtung 30 ausschließlich durch die zweite Axialdurchlassöffnung 42' des zweiten Ringrands 22 hindurchtreten, und kann das dritte Verriegelungselement 43 des Behälterrandteils 11 in der gleichen axialen Richtung 30 ausschließlich durch die dritte Axialdurchlassöffnung 43 des ersten Ringrands 21 und in der gleichen axialen Richtung 30 ausschließlich durch die dritte Axialdurchlassöffnung 43' des zweiten Ringrands hindurchtreten, und umgekehrt.

Der erste Ringrand 21 und der zweite Ringrand 22 des Behälterrandteils 11 sind mit ihren jeweiligen Axialdurchlassöffnungen 31; 32, 33; 31'; 32', 33' in dem Ringrand-Umfangswinkel 48 um die Drehachse 15, 28 derart zueinander versetzt angeordnet, so dass jedes Verriegelungselement 41, 42, 43 zwar durch eine passende Axialdurchlassöffnung 31; 32, 33 des ersten Ringrands in der axialen Richtung 30 hindurch treten kann, jedoch erst bzw. nur nach einer Drehung des Verschlussdeckelrandteils 12 und des Behälterrandteils 11 um die Drehachse 15, 28 relativ zueinander um einem dem Ringrand-Umfangswinkel 48 entsprechenden Drehwinkel durch eine passende Axialdurchlassöffnung 31'; 32', 33' des zweiten Ringrands 22 in der axialen Richtung 30 hindurchtreten kann, und umgekehrt, zumindest wenn der Verschlussdeckelrandteil 12 und der Behälterrandteil 11 erfindungsgemäß bzw. bestimmungsgemäß zusammengefügt sind.

Eine Axialdurchlassöffnung, beispielsweise die erste Axialdurchlassöffnung 31 (Doppel-Axialdurchlassöffnung) des ersten Ringrands 21, durch die ein bestimmtes bzw. passendes Verriegelungselement, im Beispiel das erste Verriegelungselement 41 (Doppel-Verriegelungselement), in der axialen Richtung 30 hindurch treten kann und eine Axialdurchlassöffnung, im Beispiel die erste Axialdurchlassöffnung 31' (Doppel-Axialdurchlassöffnung) des zweiten Ringrands 22, durch die dieses bestimmte bzw. passende Verriegelungselement, im Beispiel das erste Verriegelungselement 41, ebenfalls in der axialen Richtung 30 hindurch treten kann, sind nicht derart angeordnet, dass das bestimmte bzw. passende Verriegelungselement, im Beispiel das erste Verriegelungselement 41, in der axialen Richtung 30 ungehindert, d.h. ohne eine vorherige bzw. zwischenzeitlich erfolgte Drehung des Verschlussdeckelrandteils 12 und des Behälterrandteils 11 relativ zueinander um die Drehachse 15, 28, sowohl durch die besagte Axialdurchlassöffnung, im Beispiel die erste Axialdurchlassöffnung 31, des ersten Ringrands 21 als auch durch die besagte Axialdurchlassöffnung, im Beispiel die erste Axialdurchlassöffnung 31', des zweiten Ringrands 22 in der axialen Richtung 30 hindurchtreten kann, und umgekehrt.

Folglich ist es bei dem erfindungsgemäßen Drehverschluss 10, insbesondere gemäß dem gezeigten Ausführungsbeispiel, ausgeschlossen, dass der Verschlussdeckel 14 bzw. der Verschlussdeckelrandteil 12 mit seinen Verriegelungselementen 41, 42, 43 in einem ausschließlich axialen Bewegungszug in der axialen Richtung 30, also ohne eine vorherige bzw. zwischenzeitlich erfolgte Drehung des Verschlussdeckelrandteils 12 und des Behälterrandteils 11 relativ zueinander um die Drehachse 15, 28, sowohl durch die zugeordneten Axialdurchlassöffnungen 31, 32, 33 des ersten Ringrands 21 als auch durch die zugeordneten Axialdurchlassöffnungen 31', 32', 33' des zweiten Ringrands 32 hindurch gelangen kann.

In dem gezeigten Ausführungsbeispiel ist jedem Verriegelungselement 41, 42, 43 des Verschlussdeckelrandteils 12 nur eine einzige dazu passende Axialdurchlassöffnung 31, 31, 33; 31', 32', 33' pro Ringrand 21, 22 zugeordnet, so dass jedes Verriegelungselement 41, 42, 43 nur durch eine einzige Axialdurchlassöffnung 31, 31'; 32, 32', 33, 33' jedes Ringrands 21, 22 axial hindurch führbar ist, wenn der Verschlussdeckelrandteil 12 und der Behälterrandteil 11 erfindungsgemäß bzw. bestimmungsgemäß zusammengefügt sind.

Wenn der Verschlussdeckel 14 mit seinem Verschlussdeckelrandteil 12 und der Behälter 13 mit seinem Behälterrandteil 11 erfindungsgemäß bzw. bestimmungsgemäß zusammengefügt sind, sind der Verschlussdeckelrandteil 12 bzw. der Verschlussdeckel 14 und der Behälterrandteil 11 bzw. der Behälter 13 im Wesentlichen koaxial, also mit einem nur geringen Radialspiel zueinander angeordnet. Bei koaxialer Anordnung fallen die Verschlussdeckel-Zentralachse 28 und die Behälter-Zentralachse 15 und folglich die Verschlussdeckelrandteil-Zentralachse 28 und die Behälterrandteil-Zentralachse 15 zusammen (siehe Figur 1). Im erfindungsgemäß bzw. bestimmungsgemäß zusammengefügten Zustand, können der Verschlussdeckel 14 zusammen mit seinem Verschlussdeckelrandteil 12 und der Behälter 13 zusammen mit seinem Behälterrandteil 11 um eine gedachte Drehachse 15, 28 relativ zueinander gedreht werden. Bei koaxialer Anordnung des Verschlussdeckelrandteils 12 und des Behälterrandteils 11 bzw. des Verschlussdeckels 14 und des Behälters 13 fallen die Drehachse 15, 28, die Verschlussdeckelrandteil-Zentralachse 28, die Verschlussdeckel-Zentralachse 28, die Behälterrandteil-Zentralachse 15 und die Behälter-Zentralachse 15 zusammen.

Nachfolgend wird ein Verfahren zum Schließen bzw. Wiederverschließen des Drehverschlusses beschrieben, wobei davon ausgegangen wird, dass der Behälterrandteil und der Verschlussdeckelrandteil als separate Bauteile vorliegen, also noch nicht zusammengeführt sind:
In einem ersten Schritt werden der Verschlussdeckel 14 bzw. der Verschlussdeckelrandteil 12 und der Behälter 13 bzw. der Behälterrandteil 11 derart relativ zueinander bewegt, dass der als ein Zentrierring ausgebildete Zentrierrand bzw. Zentrierkragen 60 des Verschlussdeckelrandteils 12 axial in die zugeordnete Öffnung bzw. Behälteröffnung 20 des Behälters 13 bzw. Behälterrandteils 11 eingesteckt wird (siehe Figur 6), dass anschließend der Verschlussdeckelrandteil 12 und der Behälterrandteil 11 im Wesentlichen koaxial bzw. zentriert zueinander und um die die sich in der axialen Richtung 30 erstreckende Drehachse 15, 28 relativ zueinander drehbar, aneinander gelagert sind. Dabei liegt die kreiszylindrische Außenfläche d65 es als ein Zentrierring ausgebildeten Zentrierrands bzw. Zentrierkragens 60 des Verschlussdeckelrandteils 12 der kreiszylindrischen Innenfläche 66 des ebenfalls als ein Zentrierring ausgebildeten Zentrierrands 67 des Behälterrandteils 11, mit einem geringen Radialspalt, unmittelbar gegenüber.

Gemäß einer ersten Verfahrensalternative können anschließend der Verschlussdeckelrandteil 12 und der Behälterrandteil 11 in der axialen Richtung 30 weiter zusammengeführt bzw. zusammengesteckt werden, bis die Verriegelungselemente 41, 42, 43 des Verschlussdeckelrandteils 12 an derjenigen Ringfläche 38.1 des zweiten Ringrands 22 des Behälterrandteils 11 anliegen, die von dem ersten Ringrand 21 axial weg weist (erste Anlagestellung), wobei anschließend der Verschlussdeckelrandteil 12 und der Behälterrandteil 11 relativ zueinander um die Drehachse 15, 28 so lange in eine von dem Anwender frei wählbare bestimmte Drehrichtung gedreht werden, bis jedes Verriegelungselement 41, 42, 43 des Verschlussdeckelrandteils 12 der jeweils zugeordneten Axialdurchlassöffnung 31', 32', 33' des zweiten Ringrands 22 axial gegenüberliegt.

Dann ist eine erste Drehstellung erreicht, in welcher das erste Verriegelungselement 41 (Doppel-Verriegelungselement) des Verschlussdeckelrandteils 12 der ersten Axialdurchlassöffnung 32' (Doppel-Axialdurchlassöffnung) des zweiten Ringrands 22 des Behälterrandteils 11 axial gegenüberliegt und das zweite Verriegelungselement 42 des Verschlussdeckelrandteils 12 der zweiten Axialdurchlassöffnung 32' des zweiten Ringrands 22 des Behälterrandteils 11 axial gegenüberliegt und auch das dritte Verriegelungselement 43 des Verschlussdeckelrandteils 12 der dritten Axialdurchlassöffnung 33 des zweiten Ringrands 22 des Behälterrandteils 11 axial gegenüberliegt.

Alternativ zu der ersten Verfahrensalternative können gemäß einer zweiten Verfahrensalternative anschließend der Verschlussdeckel 14 bzw. der Verschlussdeckelrandteil 12 und der Behälter 13 bzw. der Behälterrandteil 11 relativ zueinander bereits in einem Zuge derart bewegt werden, dass jedes Verriegelungselement 41, 42, 43, der jeweils zugeordneten Axialdurchlassöffnung 31', 32', 33' des zweiten Ringrands 22 axial gegenüberliegt.

Anschließend oder gleichzeitig werden der Verschlussdeckelrandteil 12 und der Behälterrandteil 11 relativ zueinander derart weiterbewegt, dass jedes Verriegelungselement 41, 42, 43 des Verschlussdeckelrandteils 12 axial durch die jeweils zugeordnete Axialdurchlassöffnung 31', 32', 33' des zweiten Ringrands 122 des Behälterrandteils 11 hindurch gelangt, vorzugsweise bis jedes Verriegelungselement 41, 42, 43 flächig an derjenigen Ringfläche 37.1 des ersten Ringrands 21 anliegt, die dem zweiten Ringrand 22 axial gegenüber liegt (zweite Anlagestellung). Dann ist eine Lage des Verschlussdeckelrandteils 12 relativ zu dem Behälterrandteil 11 erreicht, in der jedes Verriegelungselement 41, 42, 43 des Verschlussdeckelrandteils 12 durch Drehen des Verschlussdeckelrandteils 12 und des Behälterrandteils 11 um die Drehachse 15, 28 relativ zueinander in die auf gleicher Höhe in Umfangsrichtung umlaufende Ringnut 40 überführbar ist, die von dem ersten Ringrand 21 und von dem zweiten Ringrand 22 begrenzt ist.

Ausgehend von der Position in der zweiten Anlagestellung werden anschließend der Verschlussdeckelrandteil 12 und der Behälterrandteil 11 relativ zueinander um die Drehachse 15, 28 so lange in einer vom Anwender frei wählbaren, bestimmten Drehrichtung gedreht, bis jedes Verriegelungselement 41, 42, 43 der jeweils zugeordneten Axialdurchlassöffnung 31, 32, 33 des ersten Ringrands 21 axial gegenüber liegt. Während dieser Drehung wird jedes Verriegelungselement 41, 42, 43 in der Ringnut 40 entlang des ersten Ringrands 21 und des zweiten 42 Ringrands geführt. Ausgehend von derjenigen Drehstellung, in welcher die Verriegelungselemente 41, 42, 43 des Verschlussdeckelrandteils 12 axial durch die jeweils zugeordneten Axialdurchlassöffnungen 31', 32', 33' des zweiten Ringrands 22 hindurch gelangt sind, bis in diejenige Drehstellung, in welcher die die Verriegelungselemente 41, 42, 43 des Verschlussdeckelrandteils 12 den jeweils zugeordneten Axialdurchlassöffnungen 31, 32, 33 des ersten Ringrands 21 axial gegenüberliegen, werden der Verschlussdeckelrandteil 12 und der Behälterrandteil 11 um die Drehachse 15, 28 relativ zueinander um einen Drehwinkel von 180 Grad bewegt, der dem Ringrand-Umfangswinkel 48 entspricht, um den der zweite Ringrand 22 mit seinen Axialdurchlassöffnungen 31', 32', 33' gegenüber dem ersten Ringrand 21 mit seinen Axialdurchlassöffnungen 31, 32, 33 in der Ringrand-Drehrichtung versetzt angeordnet ist.

Daran anschließend werden der Verschlussdeckelrandteil 12 und der Behälterrandteil 11 relativ zueinander derart axial bzw. in axialer Richtung 30 weiterbewegt, dass jedes Verriegelungselement 41, 42, 43 axial durch die jeweils zugeordnete Axialdurchlassöffnung 31, 32, 33 des ersten Ringrands 21 gelangt, bis in eine weitere Lage, in welcher der Verschlussdeckelrandteil 12 relativ zu dem Behälterrandteil 11 um die Drehachse 15, 28 wahlweise entweder in die erste Drehverriegelungsstellung 68.1 oder in die zweite Drehverriegelungsstellung drehbar ist.

In dieser weiteren Lage werden dann der Verschlussdeckelrandteil 12 und der Behälterrandteil 11 relativ zueinander um die Drehachse 15, 28 gedreht, bis sich jedes Verriegelungselement 41, 42, 43 und der erste Ringrand 21 radial überlappen, so dass dann der Verschlussdeckelrandteil 12 und der Behälterrandteil 11 gegen ein Abheben voneinander in beliebige Richtungen verriegelt sind.

Im Zuge dessen werden der Verschlussdeckelrandteil 12 und der Behälterrandteil 11 relativ zueinander um die Drehachse 15, 28 solange in die gleiche Drehrichtung weitergedreht, bis das als erstes Klemmmittel fungierende erste Verriegelungselement 41 (Doppel-Verriegelungselement) und, abhängig von der Drehrichtung, das erste Gegen-Klemmmittel 49.1 oder das zweite Gegen-Klemmmittel 49.2 miteinander wieder lösbar in einer der beiden Drehverriegelungsstellungen 68.1 verklemmt sind (siehe Figuren 1 und 7).

Nachfolgend wird ein Verfahren zum Öffnen des erfindungsgemäßen Drehverschlusses 10 beschrieben, bei dem der Verschlussdeckelrandteil 12 und der Behälterrandteil 11 derart zusammengefügt sind, dass sie um die sich in der axialen Richtung 30 erstreckende Drehachse 15, 28 relativ zueinander drehbar und bezüglich der Drehachse 15, 28 im Wesentlichen koaxial, sich in der axialen Richtung 30 axial überlappend, aneinander gelagert sind und bei dem der Verschlussdeckelrandteil 12 und der Behälterrandteil 11 relativ zueinander um die Drehachse 15, 28 in die wenigstens eine Drehverriegelungsstellung 68.1 gedreht sind, in welcher sich jedes Verriegelungselement 41, 42, 43 und der erste Ringrand 21 radial überlappen und in welcher der Verschlussdeckelrandteil 12 und der Behälterrandteil 11 gegen ein Abheben voneinander in beliebige Richtungen verriegelt sind:
Ausgehend von einer der beiden Drehverriegelungsstellungen 68.1 (siehe Figuren 1 und 6) werden der Verschlussdeckelrandteil 12 und der Behälterrandteil 11 relativ zueinander um die Drehachse 15, 28 gedreht, bis jedes Verriegelungselement 41, 42, 43 des Verschlussdeckelrandteils 12 der jeweils zugeordneten Axialdurchlassöffnung 31, 32, 33 des ersten Ringrands 21 des Behälterrandteils 11 axial gegenüberliegt.

Anschließend werden der Verschlussdeckelrandteil 12 und der Behälterrandteil 11 relativ zueinander derart bewegt, dass jedes Verriegelungselement 41, 42, 43, des Verschlussdeckelrandteils 21 axial durch die jeweils zugeordnete Axialdurchlassöffnung 31, 32, 33 des ersten Ringrands 21 hindurch gelangt, bis in eine Lage, in der jedes Verriegelungselement 41, 42, 43 durch Drehen des Verschlussdeckelrandteils 12 und des Behälterrandteils 11 um die Drehachse 15, 28 relativ zueinander in die von dem ersten Ringrand 21 und dem zweiten Ringrand 22 begrenzte, umlaufende Ringnut 40 überführbar ist. Besonders einfach kann dies beispielsweise dadurch erreicht werden, dass der Verschlussdeckelrandteil 12 in der axialen Richtung 30 von dem Behälterrandteil 11 entfernt bzw. wegbewegt wird, bis jedes Verriegelungselement 41, 42, 43 an derjenigen Ringfläche 38.2 des zweiten Ringrands 22 anliegt, der dem ersten Ringrand 21 axial gegenüberliegt.

Anschließend wird der Verschlussdeckelrandteil 12 und der Behälterrandteil 11 relativ zueinander um die Drehachse 15/28 in einer von dem Anwender frei wählbaren bestimmten Drehrichtung gedreht, bis jedes Verriegelungselement 41, 42, 43 der jeweils zugeordneten Axialdurchlassöffnung 31', 32', 33' des zweiten Ringrands 22 axial gegenüberliegt. Dabei werden die Verriegelungselemente 41, 42, 43 des Verschlussdeckelrandteils 12 in der Ringnut 40 entlang des ersten Ringrands 21 und des zweiten Ringrands 22 des Behälterrandteils 11 geführt. Ausgehend von derjenigen Drehstellung, in welcher die Verriegelungselemente 41, 42, 43 des Verschlussdeckelrandteils 12 axial durch die jeweils zugeordneten Axialdurchlassöffnungen 31, 32, 33 des ersten Ringrands 21 hindurch gelangt sind, bis in diejenige Drehstellung, in welcher die die Verriegelungselemente 41, 42, 43 des Verschlussdeckelrandteils 12 den jeweils zugeordneten Axialdurchlassöffnungen 31', 32', 33' des zweiten Ringrands 22 axial gegenüberliegen, werden der Verschlussdeckelrandteil 12 und der Behälterrandteil 11 um die Drehachse 15, 28 relativ zueinander um einen Drehwinkel von 180 Grad bewegt, der dem Ringrand-Umfangswinkel 48 entspricht, um den der zweite Ringrand 22 mit seinen Axialdurchlassöffnungen 31', 32', 33' gegenüber dem ersten Ringrand 21 mit seinen Axialdurchlassöffnungen 31, 32, 33 in der Ringrand-Drehrichtung versetzt angeordnet ist.

Daran anschließend werden der Verschlussdeckelrandteil 12 und der Behälterrandteil 11 relativ zueinander derart in axialer Richtung 30 weiterbewegt, dass jedes Verriegelungselement 41, 42, 43 durch die jeweils zugeordnete Axialdurchlassöffnung 31', 32', 33' des zweiten Ringrands 22 hindurch gelangt. Anschließend wird der Verschlussdeckelrandteil 12 in axialer Richtung 30 von dem Behälterrandteil 11 abgehoben.

### Bezugszeichenliste

- 10: Drehverschluss
- 11: Behälterrandteil
- 12: Verschlussdeckelrandteil
- 13: Behälter
- 14: Verschlussdeckel
- 15: Behälter-Zentralachse/Behälterrandteil-Zentralachse/Drehachse
- 16: Behälterboden
- 17: Behälterwand
- 18: Behälterinnenraum
- 19: freies Ende von 11
- 20: Öffnung/Behälteröffnung
- 21: erster Ringrand/(erste) Nutwand von 50.1, 50.2
- 22: zweiter Ringrand
- 23: Abschluss-Ringrand
- 24.1: erster Axialabstand
- 24.2: zweiter Axialabstand
- 24.3: dritter Axialabstand
- 25: Ringrandabstand (zwischen 21 und 22)
- 26.1: Außenstirnfläche von 21
- 26.2: Außenstirnfläche von 22
- 27: (freier) Öffnungsrand
- 28: Verschlussdeckel-Zentralachse/ Verschlussdeckelrandteil-Zentralachse/Drehachse
- 29: Zentrum (von 14)
- 30: axiale Richtung
- 31: erste Axialdurchlassöffnung (Doppel-Axialdurchlassöffnung)
- 31.1: erste einzelne Axialdurchlassöffnung von 31
- 31.2: zweite einzelne Axialdurchlassöffnung von 31
- 32: zweite Axialdurchlassöffnung
- 33: dritte Axialdurchlassöffnung
- 34.1: (erster) Öffnungs-Umfangswinkel (zwischen 31 und 31')
- 34.2: (zweiter) Öffnungs-Umfangswinkel (zwischen 32 und 32')
- 34.3: (dritter) Öffnungs-Umfangswinkel (zwischen 33 und 33')
- 36.1: (erster) Öffnungs-Umfangswinkel (zwischen 31 und 32)
- 36.2: (zweiter) Element-Umfangswinkel (zwischen 31 und 33)
- 36.3: (dritter) Element-Umfangswinkel (zwischen 32 und 33)
- 36.1': (erster) Öffnungs-Umfangswinkel (zwischen 31' und 32')
- 36.2': (zweiter) Element-Umfangswinkel (zwischen 31' und 33')
- 36.3': (dritter) Element-Umfangswinkel (zwischen 32' und 33')
- 37.1: Ring(rand)fläche von 21 (nach oben)
- 37.2: Ring(rand)fläche von 21 (nach unten)
- 38.1: Ring(rand)fläche von 22 (nach oben)
- 38.2: Ring(rand)fläche von 22 (nach unten)
- 40: Ringnut (zwischen 21 und 21)
- 41: erstes Verriegelungselement (Doppel-Verriegelungselement)/ Klemmelement
- 41.1: erstes einzelnes Verriegelungselement von 41
- 41.2: zweites einzelnes Verriegelungselement von 41
- 42: zweites Verriegelungselement
- 43: drittes Verriegelungselement
- 44: Einzel-Öffnungs-Umfangswinkel
- 45.1: erster Krümmungsradius von 31.1, 31.2
- 45.2: zweiter Krümmungsradius von 32
- 45.3: dritter Krümmungsradius von 33
- 46.1: erste Radialtiefe von 31.1, 31.2
- 46.2: zweite Radialtiefe von 32
- 46.3: dritte Radialtiefe von 33
- 48: Ringrand-Umfangswinkel
- 49.1: erstes Gegen-Klemmmittel/Gegen-Klemmelement
- 49.2: zweites Gegen-Klemmmittel/Gegen-Klemmelement
- 50.1: Ringnut von 49.1
- 50.2: Ringnut von 49.2
- 51.1: (zweite) Nutwand von 50.1
- 51.2: (zweite) Nutwand von 50.2
- 52.1: (erster) axialer Wandteil (Anschlag)
- 52.2: (zweiter) axialer Wandteil (Anschlag)
- 53: Ringnut (im Verschlussdeckel 14)
- 54: Ringnutboden
- 55.1: (erster) Nutrand (außen)
- 55.2: (zweiter) Nutrand (innen) /Griffrand
- 56: Außendurchmesser von 55.2
- 57: (flacher) Wandteil
- 58: Abdeck-Wandteil
- 59: Behälterringrand-Übergreif-Wandteil
- 60: Zentrierring/Zentrierrand/Zentrierkragen (von 12)
- 61: Einzel-Element-Umfangswinkel (zwischen 41.1 und 41.2)
- 62.1: (erster) Krümmungsradius von 41.1, 41.2
- 62.2: (zweiter) Krümmungsradius von 42
- 62.3: (dritter) Krümmungsradius von 43
- 63.1: (erste) Radialtiefe von 41.1, 41.2
- 63.2: (zweite) Radialtiefe von 42
- 63.3: (Dritte) Radialtiefe von 43
- 64.1: (erster) Element-Umfangswinkel (zwischen 41 und 42)
- 64.2: (zweiter) Element-Umfangswinkel (zwischen 41 und 43)
- 64.3: (dritter) Element-Umfangswinkel (zwischen 42 und 43)
- 65: (kreiszylindrische) Außenfläche von 60
- 66: (kreiszylindrische) Innenfläche von 67
- 67: Zentrierring/Zentrierrand (von 11)
- 68.1: (erste) Drehverriegelungsstellung (nach links)

## Patentansprüche

1. Drehverschluss (10) für einen mittels eines Verschlussdeckels (14) wiederverschließbaren kindergesicherten Behälter (13), umfassend einen ringförmigen Behälterrandteil (11) für den Behälter (13) und einen ringförmigen Verschlussdeckelrandteil (12) für den Verschlussdeckel (14) oder des Verschlussdeckels (14),
wobei
entweder
der Verschlussdeckelrandteil (12) ein erstes Verriegelungselement aufweist und der Behälterrandteil (11) ein erstes Gegen-Verriegelungselement aufweist
oder
der Behälterrandteil ein erstes Verriegelungselement aufweist und der Verschlussdeckelrandteil ein erstes Gegen-Verriegelungselement aufweist,
und wobei der Verschlussdeckelrandteil (12) und der Behälterrandteil (11) derart zusammenfügbar sind,
dass sie um eine sich in einer axialen Richtung (30) erstreckende Drehachse (15, 28) relativ zueinander drehbar und bezüglich der Drehachse (15, 28) im Wesentlichen koaxial, sich in der axialen Richtung (30) axial überlappend, aneinander gelagert sind, und dass das erste Verriegelungselement und das erste Gegen-Verriegelungselement sich in wenigstens einer Drehverriegelungsstellung (68.1) radial überlappen, in welcher der Verschlussdeckelrandteil (12) und der Behälterrandteil (11) gegen ein Abheben voneinander in beliebige Richtungen verriegelt sind,
und wobei
entweder
der Behälterrandteil (11) einen um die Drehachse (15, 28) umlaufenden, sich radial erstreckenden, ersten Ringrand (21) aufweist, der als das erste Gegen-Verriegelungselement fungiert und der eine radial offene, erste Axialdurchlassöffnung (31) für das sich radial erstreckende erste Verriegelungselement (41) des Verschlussdeckelrandteils (12) aufweist, und wenigstens einen um die Drehachse (15, 28) umlaufenden, sich radial erstreckenden, zweiten Ringrand (22) aufweist, der als ein zweites Gegen-Verriegelungselement fungiert und der eine radial offene, erste Axialdurchlassöffnung (31') für das sich radial erstreckende erste Verriegelungselement (41) des Verschlussdeckelrandteils (12) aufweist, oder
der Verschlussdeckelrandteil einen um die Drehachse umlaufenden, sich radial erstreckenden, ersten Ringrand aufweist, der als das erste Gegen-Verriegelungselement fungiert und der eine radial offene, erste Axialdurchlassöffnung für das sich radial erstreckende erste Verriegelungselement des Behälterrandteils aufweist, und wenigstens einen um die Drehachse umlaufenden, sich radial erstreckenden, zweiten Ringrand aufweist, der als ein zweites Gegen-Verriegelungselement fungiert und der eine radial offene, erste Axialdurchlassöffnung für das sich radial erstreckende erste Verriegelungselement des Behälterrandteils aufweist,
und wobei der erste Ringrand (21) und der zweite Ringrand (22), in der axialen Richtung (30) betrachtet, in einem axialen Ringrandabstand (25) zueinander angeordnet sind und eine um die Drehachse (15, 28) umlaufende, radial offene Ringnut (40) begrenzen,
und wobei der erste Ringrand (21) und der zweite Ringrand (22) mit seiner jeweiligen ersten Axialdurchlassöffnung (31, 31') in einem Ringrand-Umfangswinkel (48) um die Drehachse (15, 28) zueinander versetzt angeordnet sind, so dass die erste Axialdurchlassöffnung (31) des ersten Ringrands (21) und die erste Axialdurchlassöffnung (31') des zweiten Ringrands (22) in einem ersten Öffnungs-Umfangswinkel (34.1) um die Drehachse (15, 28) zueinander versetzt angeordnet sind, der dem ersten Ringrand-Umfangswinkel (48) entspricht,
und wobei die erste Axialdurchlassöffnung (31) des ersten Ringrands (21) und die erste Axialdurchlassöffnung (31') des zweiten Ringrands (22) derart auf das sich radial erstreckende erste Verriegelungselement (41) abgestimmt gestaltet sind, dass das erste Verriegelungselement (41) in der axialen Richtung (30) durch die erste Axialdurchlassöffnung (31) des ersten Ringrands (21) und in der axialen Richtung (30) durch die erste Axialdurchlassöffnung (31') des zweiten Ringrands (22) hindurchtreten kann,
und wobei
entweder
der Verschlussdeckelrandteil (12) ein sich radial erstreckendes zweites Verriegelungselement (42, 43) aufweist, das, in einer bestimmten Umfangsrichtung betrachtet, um einen ersten Element-Umfangswinkel (64.1, 64.2) zu dem ersten Verriegelungselement (41) des Verschlussdeckelrandteils (12) um die Drehachse (15, 28) versetzt angeordnet ist, und wobei das erste Verriegelungselement (41) und das zweite Verriegelungselement (42) Verriegelungselemente (41, 42) ausbilden, und wobei der erste Ringrand (21) und der zweite Ringrand (22) jeweils eine radial offene zweite Axialdurchlassöffnung (32, 32', 33, 33') aufweisen, die pro Ringrand (21, 22), in der bestimmten Umfangsrichtung betrachtet, um einen dem ersten Element-Umfangswinkel (64.1, 64.2) entsprechenden ersten Öffnungs-Umfangswinkel (36.1, 36.1') um die Drehachse (15, 28) versetzt zu der jeweiligen ersten Axialdurchlassöffnung (31, 31') angeordnet sind, und wobei die erste Axialdurchlassöffnung (31) des ersten Ringrands (21) und die zweite Axialdurchlassöffnung (32, 33) des ersten Ringrands (21) Axialdurchlassöffnungen (31, 32, 33) des ersten Ringrands (21) ausbilden, und wobei die erste Axialdurchlassöffnung (31') des zweiten Ringrands (22) und die zweite Axialdurchlassöffnung (32', 33') des zweiten Ringrands (22) Axialdurchlassöffnungen (31', 32', 33') des zweiten Ringrands (22) ausbilden, und wobei der erste Ringrand (21) und der zweite Ringrand (22) mit ihren jeweiligen Axialdurchlassöffnungen (31, 32, 33; 31', 32', 33') in dem Ringrand-Umfangswinkel (48) um die Drehachse (15, 28) zueinander versetzt angeordnet sind, so dass die zweite Axialdurchlassöffnung (32, 33) des ersten Ringrands (21) und die zweite Axialdurchlassöffnung (32', 33') des zweiten Ringrands (22) in einem zweiten Öffnungs-Umfangswinkel (34.2, 34.3) um die Drehachse (15, 28) zueinander versetzt angeordnet sind, der dem Ringrand-Umfangswinkel (64.1, 64.2) entspricht, und wobei die Axialdurchlassöffnungen (31, 32, 33) des ersten Ringrands (21) und die Axialdurchlassöffnungen (31', 32', 33') des zweiten Ringrands (22) jeweils derart angeordnet und auf die Verriegelungselemente (41, 42, 43) des Verschlussdeckelrandteils (12) abgestimmt gestaltet sind, dass jedes Verriegelungselement (41, 42, 43) des Verschlussdeckelrandteils (12) in der axialen Richtung (30), in Richtung des zweiten Ringrands (22), durch eine zugeordnete Axialdurchlassöffnung (31, 32, 33) der Axialdurchlassöffnungen (31, 32, 33) des ersten Ringrands (21) hindurchtreten kann und nach dem Hindurchtreten, erst nach einer Drehung des Verschlussdeckelrandteils (12) und des Behälterrandteils (11) um die Drehachse (15, 28) relativ zueinander um einen dem Ringrand-Umfangswinkel (48) entsprechenden Umfangswinkel, in der axialen Richtung (30) durch eine zugeordnete Axialdurchlassöffnung (31', 32', 33') der Axialdurchlassöffnungen (31', 32', 33') des zweiten Ringrands (22) hindurchtreten kann,
oder
der Behälterrandteil ein sich radial erstreckendes zweites Verriegelungselement aufweist, das, in einer bestimmten Umfangsrichtung betrachtet, um einen ersten Element-Umfangswinkel zu dem ersten Verriegelungselement des Behälterrandteils um die Drehachse versetzt angeordnet ist, und wobei das erste Verriegelungselement und das zweite Verriegelungselement Verriegelungselemente ausbilden, und wobei der erste Ringrand und der zweite Ringrand jeweils eine radial offene zweite Axialdurchlassöffnung aufweisen, die pro Ringrand, in der bestimmten Umfangsrichtung betrachtet, um einen dem ersten Element-Umfangswinkel entsprechenden ersten Öffnungs-Umfangswinkel um die Drehachse versetzt zu der jeweiligen ersten Axialdurchlassöffnung angeordnet sind, und wobei die erste Axialdurchlassöffnung des ersten Ringrands und die zweite Axialdurchlassöffnung des ersten Ringrands Axialdurchlassöffnungen des ersten Ringrands ausbilden, und wobei die erste Axialdurchlassöffnung des zweiten Ringrands und die zweite Axialdurchlassöffnung des zweiten Ringrands Axialdurchlassöffnungen des zweiten Ringrands ausbilden, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass die zweite Axialdurchlassöffnung des ersten Ringrands und die zweite Axialdurchlassöffnung des zweiten Ringrands in einem zweiten Öffnungs-Umfangswinkel um die Drehachse zueinander versetzt angeordnet sind, der dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Behälterrandteils abgestimmt gestaltet sind, dass jedes Verriegelungselement des Behälterrandteils in der axialen Richtung, in Richtung des zweiten Ringrands, durch eine zugeordnete Axialdurchlassöffnung des ersten Ringrands hindurchtreten kann und nach dem Hindurchtreten, erst nach einer Drehung des Verschlussdeckelrandteils und des Behälterrandteils um die Drehachse relativ zueinander um einen dem Ringrand-Umfangswinkel entsprechenden Umfangswinkel, in der axialen Richtung durch eine zugeordnete Axialdurchlassöffnung der Axialdurchlassöffnungen des zweiten Ringrands hindurchtreten kann,
**dadurch gekennzeichnet,**
**dass** die Verriegelungselemente (41, 42, 43) und die Axialdurchlassöffnungen (31, 32, 33; 31', 32', 33') derart aufeinander abgestimmt gestaltet sind, dass jedes Verriegelungselement (41, 42, 43) in der axialen Richtung (30) jeweils nur durch eine einzige Axialdurchlassöffnung (31, 32, 33; 31', 32', 33') jedes Ringrands (21, 22) hindurch führbar ist.

2. Drehverschluss nach Anspruch 1, **dadurch gekennzeichnet, dass** der Verschlussdeckelrandteil (12) wenigstens drei, sich jeweils radial erstreckende Verriegelungselemente (41, 42, 43) aufweist, die, in einer bestimmten Umfangsrichtung betrachtet, jeweils in einem Element-Umfangswinkel (64.1, 64.2, 64.3) zueinander um die Drehachse (15, 28) versetzt angeordnet sind, und dass der erste Ringrand (21) und der zweite Ringrand (22) jeweils eine der Anzahl an Verriegelungselementen (41, 42, 43) des Verschlussdeckelrandteils (12) entsprechende Anzahl an Axialdurchlassöffnungen (31, 32, 33; 31', 32', 33') aufweisen, die pro Ringrand (21, 22), in der bestimmten Umfangsrichtung betrachtet, jeweils in einem Öffnungs-Umfangswinkel (36.1, 36.2, 36.3; 36.1', 36.2', 36.3') um die Drehachse (15, 28) versetzt zueinander angeordnet sind, der dem jeweils zugeordneten Element-Umfangswinkel (64.1, 64.2, 64.3) der zugeordneten Verriegelungselemente (41, 42, 43) des Verschlussdeckelrandteils (12) entspricht, und wobei der erste Ringrand (21) und der zweite Ringrand (22) mit ihren jeweiligen Axialdurchlassöffnungen (31, 32, 33; 31', 32', 33') in dem Ringrand-Umfangswinkel (48) um die Drehachse (15, 28) zueinander versetzt angeordnet sind, so dass jede Axialdurchlassöffnung (31, 32, 33) der Axialdurchlassöffnungen (31, 32, 33) des ersten Ringrands (21) und jede jeweils zugeordnete Axialdurchlassöffnung (31', 32', 33') der Axialdurchlassöffnungen (31', 32', 33') des zweiten Ringrands (22) in einem Öffnungs-Umfangswinkel (34.1, 34.2, 34.3) um die Drehachse (15, 28) zueinander versetzt angeordnet sind, der dem Ringrand-Umfangswinkel (48) entspricht, und wobei die Axialdurchlassöffnungen (31, 32, 33) des ersten Ringrands (21) und die Axialdurchlassöffnungen (31', 32', 33') des zweiten Ringrands (22) jeweils derart angeordnet und auf die Verriegelungselemente (41, 42, 43) des Verschlussdeckelrandteils (12) abgestimmt gestaltet sind, dass jedes Verriegelungselement (41, 42, 43) des Verschlussdeckelrandteils (12) in der axialen Richtung (30) in Richtung des zweiten Ringrands (22) durch eine zugeordnete Axialdurchlassöffnung (31, 32, 33) der Axialdurchlassöffnungen (31, 32, 33) des ersten Ringrands (21) hindurchtreten kann und, nach dem Hindurchtreten, erst nach einer Drehung des Verschlussdeckelrandteils (12) und des Behälterrandteils (11) um die Drehachse (15, 28) relativ zueinander um einen dem Ringrand-Umfangswinkel (48) entsprechenden Umfangswinkel, in der axialen Richtung (30) durch eine zugeordnete Axialdurchlassöffnung (31', 32', 33') der Axialdurchlassöffnungen (31', 32', 33') des zweiten Ringrands (22) hindurchtreten kann,
oder
dass der Behälterrandteil wenigstens drei, sich jeweils radial erstreckende Verriegelungselemente aufweist, die, in einer bestimmten Umfangsrichtung betrachtet, jeweils in einem Element-Umfangswinkel zueinander um die Drehachse versetzt angeordnet sind, und dass der erste Ringrand und der zweite Ringrand jeweils eine der Anzahl an Verriegelungselementen des Behälterrandteils entsprechende Anzahl an Axialdurchlassöffnungen aufweisen, die pro Ringrand, in der bestimmten Umfangsrichtung betrachtet, jeweils in einem Öffnungs-Umfangswinkel um die Drehachse versetzt zueinander angeordnet sind, der dem jeweils zugeordneten Element-Umfangswinkel der zugeordneten Verriegelungselemente des Behälterrandteils entspricht, und wobei der erste Ringrand und der zweite Ringrand mit ihren jeweiligen Axialdurchlassöffnungen in dem Ringrand-Umfangswinkel um die Drehachse zueinander versetzt angeordnet sind, so dass jede Axialdurchlassöffnung der Axialdurchlassöffnungen des ersten Ringrands und jede jeweils zugeordnete Axialdurchlassöffnung der Axialdurchlassöffnungen des zweiten Ringrands in einem Öffnungs-Umfangswinkel um die Drehachse zueinander versetzt angeordnet sind, der dem Ringrand-Umfangswinkel entspricht, und wobei die Axialdurchlassöffnungen des ersten Ringrands und die Axialdurchlassöffnungen des zweiten Ringrands jeweils derart angeordnet und auf die Verriegelungselemente des Behälterrandteils abgestimmt gestaltet sind, dass jedes Verriegelungselement des Behälterrandteils in der axialen Richtung in Richtung des zweiten Ringrands durch eine zugeordnete Axialdurchlassöffnung der Axialdurchlassöffnungen des ersten Ringrands hindurchtreten kann und, nach dem Hindurchtreten, erst nach einer Drehung des Verschlussdeckelrandteils und des Behälterrandteils um die Drehachse relativ zueinander um einen dem Ringrand-Umfangswinkel entsprechenden Umfangswinkel, in der axialen Richtung durch eine zugeordnete Axialdurchlassöffnung der Axialdurchlassöffnungen des zweiten Ringrands hindurchtreten kann.

3. Drehverschluss nach Anspruch 2, **dadurch gekennzeichnet, dass** das erste Verriegelungselement (41) zu den in Umfangsrichtung unmittelbar benachbarten Verriegelungselementen (42, 43) jeweils in einem gleich großen Element-Umfangswinkel (64.1, 64.2) um die Drehachse (15, 28) versetzt zueinander angeordnet ist, der größer ist als 120 Grad oder größer ist als 130 Grad oder 140 Grad beträgt, und dass bei jedem Ringrand (21, 22) die erste Axialdurchlassöffnung (31; 31') zu den in Umfangsrichtung unmittelbar benachbarten Axialdurchlassöffnungen (32, 33; 32', 33') jeweils in einem gleich großen Öffnungs-Umfangswinkel (36.1, 36.2; 36.1', 36.2') um die Drehachse (15, 28) versetzt angeordnet ist, der dem jeweiligen Element-Umfangswinkel (64.1, 64.2) entspricht.

4. Drehverschluss nach einem der Ansprüche 1 bis 3, **dadurch gekennzeichnet, dass** sich alle Verriegelungselemente (41, 42, 43), in einer axialen Projektion in eine normal zu der Drehachse (15, 28) ausgebildeten Projektionsebene betrachtet, in ihrer Gestaltung unterscheiden, und dass jedem Verriegelungselement (41, 42, 43) nur eine einzige dazu passende Axialdurchlassöffnung (31, 32, 33; 31', 32', 33') pro Ringrand (21, 22) zugeordnet ist.

5. Drehverschluss nach einem der vorstehenden Ansprüche, **dadurch gekennzeichnet, dass** der erste Ringrand (21) und der zweite Ringrand (22) sich jeweils senkrecht zu der Drehachse (15, 28) parallel zueinander erstrecken.

6. Drehverschluss nach einem der vorstehenden Ansprüche, **dadurch gekennzeichnet, dass** das erste Verriegelungselement mit wenigstens einem ersten Rastmittel ausgebildet ist oder dass im Bereich des ersten Verriegelungselements wenigstens ein erstes Rastmittel angeordnet ist, und wobei wenigstens ein erstes Gegen-Rastmittel und wenigstens ein zweites Gegen-Rastmittel vorgesehen sind, die auf einer von dem zweiten Ringrand weg weisenden Seite des ersten Ringrands in einem Umfangswinkel um die Drehachse zueinander versetzt angeordnet sind, und wobei das wenigstens eine erste Gegen-Rastmittel, in Umfangsrichtung betrachtet, auf einer ersten Seite der ersten Axialdurchlassöffnung des ersten Ringrands angeordnet ist und das wenigstens eine zweite Gegen-Rastmittel, in Umfangsrichtung betrachtet, auf einer zweiten Seite der ersten Axialdurchlassöffnung des ersten Ringrands angeordnet ist
und/oder
dass das erste Verriegelungselement (41) mit wenigstens einem ersten Klemmmittel ausgebildet ist oder dass im Bereich des ersten Verriegelungselements wenigstens ein erstes Klemmmittel angeordnet ist, und wobei wenigstens ein erstes Gegen-Klemmmittel (49.1) und wenigstens ein zweites Gegen-Klemmmittel (49.2) vorgesehen sind, die auf einer von dem zweiten Ringrand (22) weg weisenden Seite des ersten Ringrands (21) in einem Umfangswinkel um die Drehachse (15, 28) zueinander versetzt angeordnet sind, und wobei das wenigstens eine erste Gegen-Klemmmittel (49.1), in Umfangsrichtung betrachtet, auf einer ersten Seite der ersten Axialdurchlassöffnung (31) des ersten Ringrands (21) angeordnet ist und das wenigstens eine zweite Gegen-Klemmmittel (49.2), in Umfangsrichtung betrachtet, auf einer zweiten Seite der ersten Axialdurchlassöffnung (31) des ersten Ringrands (21) angeordnet ist.

7. Drehverschluss nach einem der vorstehenden Ansprüche, **dadurch gekennzeichnet, dass** der Behälterrandteil oder der Verschlussdeckelrandteil einen ersten Anschlag für das erste Verriegelungselement und einen zweiten Anschlag für das erste Verriegelungselement aufweist, die auf einer von dem zweiten Ringrand weg weisenden Seite des ersten Ringrands in einem Umfangswinkel um die Drehachse zueinander versetzt angeordnet sind, wobei der erste Anschlag, in Umfangsrichtung betrachtet, auf einer ersten Seite der ersten Axialdurchlassöffnung des ersten Ringrands angeordnet ist und der zweite Anschlag, in Umfangsrichtung betrachtet, auf einer zweiten Seite der ersten Axialdurchlassöffnung des ersten Ringrands angeordnet ist.

8. Drehverschluss nach einem der Ansprüche 6 oder 7, **dadurch gekennzeichnet, dass** das wenigstens eine erste Gegen-Rastmittel im Bereich des ersten Anschlags angeordnet ist und dass das wenigstens eine zweite Gegen-Rastmittel im Bereich des zweiten Anschlags angeordnet ist
und/oder
dass wenigstens eine das erste Gegen-Klemmmittel im Bereich des ersten Anschlags angeordnet ist und dass das wenigstens eine zweite Gegen-Klemmmittel im Bereich des zweiten Anschlags angeordnet ist.

9. Drehverschluss nach einem der vorstehenden Ansprüche, **dadurch gekennzeichnet, dass** jeder Ringrand (21, 22) von planebenen Ringrandflächen (37.1, 37.2; 38.1, 38.2) begrenzt ist, die in entgegengesetzte Axialrichtungen voneinander wegweisen und/oder dass das erste Verriegelungselement (41) oder jedes Verriegelungselement (41, 42, 43) von planebenen Verriegelungsflächen begrenzt ist, die in entgegengesetzte Axialrichtungen voneinander wegweisen.

10. Drehverschluss nach einem der vorstehenden Ansprüche, **dadurch gekennzeichnet, dass** der Verschlussdeckelrandteil (12) und der Behälterrandteil (11) derart zusammengefügt sind,
dass sie um die sich in der axialen Richtung (30) erstreckende Drehachse (15, 28) relativ zueinander drehbar und bezüglich der Drehachse (15, 28) im Wesentlichen koaxial sich in der axialen Richtung (30) axial überlappend, an- oder ineinander gelagert sind und
dass sie relativ zueinander um die Drehachse (15, 28) in die wenigstens eine Drehverriegelungsstellung (68.1) drehbar sind, in welcher das erste Verriegelungselement (41) und der erste Ringrand (21) sich radial überlappen und in der sie gegen ein Abheben voneinander in beliebige Richtungen verriegelt sind.

11. Verfahren zum Öffnen eines Drehverschlusses (10) nach einem der vorstehenden Ansprüche, bei dem der Verschlussdeckelrandteil (12) und der Behälterrandteil (11) derart zusammengefügt sind, dass sie um die sich in der axialen Richtung (30) erstreckende Drehachse (15, 28) relativ zueinander drehbar und bezüglich der Drehachse (15, 28) im Wesentlichen koaxial, sich in der axialen Richtung (30) axial überlappend, aneinander gelagert sind und bei dem der Verschlussdeckelrandteil (12) und der Behälterrandteil (11) relativ zueinander um die Drehachse (15, 28) in die wenigstens eine Drehverriegelungsstellung (68.1) gedreht sind, in welcher sich das erste Verriegelungselement (41) oder jedes Verriegelungselement (41, 42, 43) und der erste Ringrand (21) radial überlappen und in welcher der Verschlussdeckelrandteil (12) und der Behälterrandteil (11) gegen ein Abheben voneinander in beliebige Richtungen verriegelt sind,
**gekennzeichnet durch** die folgenden Verfahrensschritte:
a) Drehen des Verschlussdeckelrandteils (12) und des Behälterrandteils (11) relativ zueinander um die Drehachse (15, 28), bis jedes Verriegelungselement (41, 42, 43) der jeweils zugeordneten Axialdurchlassöffnung (31, 32, 33) des ersten Ringrands (21) axial gegenüberliegt;
b) axiales Bewegen des Verschlussdeckelrandteils (12) und des Behälterrandteils (11) relativ zueinander derart, dass jedes Verriegelungselement (41, 42, 43) axial durch die jeweils zugeordnete Axialdurchlassöffnung (31, 32, 33) des ersten Ringrands (21) hindurch gelangt, bis in eine Lage, in der jedes Verriegelungselement (41, 42, 43) durch Drehen des Verschlussdeckelrandteils (12) und des Behälterrandteils (11) relativ zueinander um die Drehachse (15, 28) in die Ringnut (40) überführbar ist;
c) Drehen des Verschlussdeckelrandteils 12 und des Behälterrandteils 11 relativ zueinander um die Drehachse (15, 28), wobei jedes Verriegelungselement (41, 42, 43) in der Ringnut (40) entlang des ersten Ringrands (21) und entlang des zweiten Ringrands (22) geführt wird, bis jedes Verriegelungselement (41, 42, 43) der jeweils zugeordneten Axialdurchlassöffnung (31', 32', 33') des zweiten Ringrands (22) axial gegenüberliegt;
d) axiales Weiterbewegen des Verschlussdeckelrandteils (12) und des Behälterrandteils (11) relativ zueinander derart, dass jedes Verriegelungselement (41, 42, 43) durch die jeweils zugeordnete Axialdurchlassöffnung (31', 32', 33') des zweiten Ringrands (22) hindurch gelangt;
e) Abheben des Verschlussdeckelrandteils (12) und des Behälterrandteils (11) voneinander.

12. Verfahren zum Schließen eines Drehverschlusses (10) nach einem der Ansprüche 1 bis 10, wobei der Verschlussdeckelrandteil (12) und der Behälterrandteil (11) um die sich in der axialen Richtung (30) erstreckende Drehachse (15, 28) relativ zueinander drehbar und bezüglich der Drehachse (15, 28) im Wesentlichen koaxial, sich in der axialen Richtung (30) axial überlappend, aneinander gelagert werden, **gekennzeichnet durch** die folgenden Verfahrensschritte:
a) falls noch nicht geschehen, Bewegen des Verschlussdeckelrandteils (12) und des Behälterrandteils (11) relativ zueinander, bis jedes Verriegelungselement (41, 42, 43) der jeweils zugeordneten Axialdurchlassöffnung (31', 32', 33') des zweiten Ringrands (22) axial gegenüberliegt;
b) axiales Bewegen des Verschlussdeckelrandteils (12) und des Behälterrandteils (11) relativ zueinander derart, dass jedes Verriegelungselement (41, 42, 43) axial durch die jeweils zugeordnete Axialdurchlassöffnung (31', 32', 33') des zweiten Ringrands (22) hindurch gelangt, bis in eine Lage, in der jedes Verriegelungselement (41, 42, 43) durch Drehen des Verschlussdeckelrandteils (12) und des Behälterrandteils (11) um die Drehachse (15, 28) relativ zueinander in die Ringnut (40) überführbar ist;
c) Drehen des Verschlussdeckelrandteils (12) und des Behälterrandteils (11) relativ zueinander um die Drehachse (15, 28), wobei jedes Verriegelungselement (41, 42, 43) in der Ringnut (40) entlang des ersten Ringrands (21) und des zweiten Ringrands (22) geführt wird, bis jedes Verriegelungselement (41, 42, 43) der jeweils zugeordneten Axialdurchlassöffnung (31, 32, 33) des ersten Ringrands (21) axial gegenüber liegt;
d) axiales Weiterbewegen des Verschlussdeckelrandteils (12) und des Behälterrandteils (11) relativ zueinander derart, dass jedes Verriegelungselement (41, 42, 43) axial durch die jeweils zugeordnete Axialdurchlassöffnung (31, 32, 33) des ersten Ringrands (21) hindurch gelangt, bis in eine weitere Lage, in welcher der Verschlussdeckelrandteil (12) und der Behälterrandteil (11) relativ zueinander um die Drehachse (15, 28) in die wenigstens eine Drehverriegelungsstellung (68.1) oder in jede Drehverriegelungsstellung (68.1) drehbar sind;
e) Drehen des Verschlussdeckelrandteils (12) und des Behälterrandteils (11) relativ zueinander um die Drehachse (15, 28), bis jedes Verriegelungselement (41, 42, 43) und der erste Ringrand (21) sich in der wenigstens einen Drehverriegelungsstellung (68.1) oder in einer der Drehverriegelungsstellungen (68.1) radial überlappen, so dass der Verschlussdeckelrandteil (12) und der Behälterrandteil (11) gegen ein Abheben voneinander in beliebige Richtungen verriegelt ist.

13. Verfahren nach Anspruch 12, zum Schließen eines Drehverschlusses nach Anspruch 6,
**dadurch gekennzeichnet, dass** bei
Schritt e) der Verschlussdeckelrandteil (12) und der Behälterrandteil (11) relativ zueinander so lange um die Drehachse (15, 28) gedreht werden, bis das erste Rastmittel und entweder das erste Gegen-Rastmittel oder das zweite Gegen-Rastmittel manuell wieder lösbar miteinander verrastet sind und/oder bis das erste Klemmmittel (41) und entweder das erste Gegen-Klemmmittel (49.1) oder das zweite Gegen-Klemmmittel (49.2) manuell wieder lösbar miteinander verklemmt sind und/oder bis das erste Verriegelungselement an dem ersten Anschlag oder an dem zweiten Anschlag anschlägt.

## Claims

1. Rotary closure (10) for a child-resistant container (13) that is reclosable by means of a closure cap (14), comprising an annular container edge part (11) for the container (13) and an annular closure cap edge part (12) for the closure cap (14) or belonging to the closure cap (14),
wherein
either
the closure cap edge part (12) comprises a first locking element and the container edge part (11) comprises a first counter-locking element
or
the container edge part comprises a first locking element and the closure cap edge part comprises a first counter-locking element,
and wherein the closure cap edge part (12) and the container edge part (11) can be joined in such a way
that they can be rotated relative to one another around a rotational axis (15, 28) extending in an axial direction (30) and are mounted on one another in an essentially coaxial manner with respect to the rotational axis (15, 28), thereby overlapping in an axial manner in the axial direction (30), and
that the first locking element and the first counter-locking element overlap in a radial manner in at least one rotary locking position (68.1), in which the closure cap edge part (12) and the container edge part (11) are locked against being lifted away from one another in any direction.
and wherein
either
the container edge part (11) comprises a first radially extending annular edge (21) running around the rotational axis (15, 28), which first annular edge (21) acts as the first counter-locking element and which comprises a radially open first axial passage opening (31) for the radially extending first locking element (41) of the closure cap edge part (12), and comprises at least one radially extending second annular edge (22)running around the rotational axis (15, 28), which acts as a second counter-locking element and which comprises a radially open first axial passage opening (31') for the radially extending first locking element (41) of the closure cap edge part (12),
or
the closure cap edge part comprises a first radially extending annular edge running around the rotational axis, which annular edge acts as the first counter-locking element and which comprises a radially open first axial passage opening for the radially extending first locking element of the container edge part, and at least one radially extending second annular edge running around the rotational axis, which annular edge acts as a second counter-locking element and which comprises a radially open first axial passage opening for the radially extending first locking element of the container edge part,
and wherein the first annular edge (21) and the second annular edge (22), viewed in the axial direction (30), are arranged at an axial edge distance (25) to one another and limit a radially open annular groove (40) running around the rotational axis (15, 28),
and wherein the first annular edge (21) and the second annular edge (22) with its respective first axial passage opening (31, 31') are arranged offset to one another at a annular edge circumferential angle (48) around the rotational axis (15, 28) in such a way that the first axial passage opening (31) of the first edge (21) and the first axial passage opening (31') of the second annular edge (22) are arranged offset to one another at a first opening circumferential angle (34.1) around the rotational axis (15, 28), which corresponds to the first annular edge circumferential angle (48),
and wherein the first axial passage opening (31) of the first annular edge (21) and the first axial passage opening (31') of the second annular edge (22) are arranged in a coordinated manner onto the radially extending first locking element (41) in such way that the first locking element (41) can pass in the axial direction (30) through the first axial passage opening (31) of the first annular edge (21) and pass in the axial direction (30) through the first axial passage opening (31') of the second annular edge (22),
and wherein
either
the closure cap edge part (12) comprises a radially extending second locking element (42, 43) which, viewed in a specific circumferential direction, is arranged offset at a first element circumferential angle (64.1, 64.2) to the first locking element (41) of the closure cap edge part (12) around the rotational axis (15, 28), and wherein the first locking element (41) and the second locking element (42) form locking elements (41, 42), and wherein the first annular edge (21) and the second annular edge (22) each comprise a radially open second axial passage opening (32, 32', 33, 33'), which, for each annular edge (21, 22), viewed in a specific circumferential direction, are each arranged offset to the respective first axial passage opening (31, 31') at a first opening circumferential angle (36.1, 36.1') corresponding to the first element circumferential angle (64.1, 64.2) around the rotational axis (15, 28), and wherein the first axial passage opening (31) of the first annular edge (21) and the second axial passage opening (32, 33) of the first annular edge (21) form axial passage openings (31, 32, 33) of the first annular edge (21), and wherein the first axial passage opening (31') of the second annular edge (22) and the second axial passage opening (32', 33') of the second annular edge (22) form axial passage openings (31', 32', 33') of the second annular edge (22), and wherein the first annular edge (21) and the second annular edge (22) with their respective axial passage openings (31, 32, 33; 31', 32', 33') are arranged offset to one another at the annular edge circumferential angle (48) around the rotational axis (15, 28) in such a way that the second axial passage opening (32, 33) of the first annular edge (21) and the second axial passage opening (32', 33') of the second annular edge (22) are arranged offset to one another at a second opening circumferential angle (34.2, 34.3) around the rotational axis (15, 28), which corresponds to the annular edge circumferential angle (64.1, 64.2), and wherein the axial passage openings (31, 32, 33) of the first annular edge (21) and the axial passage openings (31', 32', 33') of the second annular edge (22) are respectively arranged and arranged in a coordinated manner onto the locking elements (41, 42, 43) of the closure cap edge part (12) in such a way that each locking element (41, 42, 43) of the closure cap edge part (12) can pass in the axial direction (30) in the direction of the second annular edge (22) through an assigned axial passage opening (31, 32, 33) of the axial passage openings (31, 32, 33) of the first annular edge (21), and, after passing through, can pass in the axial direction (30) through an assigned axial passage opening (31', 32', 33') of the axial passage openings (31', 32', 33') of the second annular edge (22) only after rotating the closure cap edge part (12) and the container edge part (11) around the rotational axis (15, 28) relative to one another at a circumferential angle corresponding to the annular edge circumferential angle (48),
or
the container edge part comprises a radially extending second locking element which, viewed in a specific circumferential direction, is arranged offset at a first element circumferential angle to the first locking element of the container edge part around the rotational axis, and wherein the first locking element and the second locking element form locking elements, and wherein the first annular edge and the second annular edge each comprise a radially open second axial passage opening, which, for each annular edge, viewed in the specific circumferential direction, are each arranged offset to the respective first axial passage opening at a first opening circumferential angle corresponding to the first element circumferential angle around the rotational axis and wherein the first axial passage opening of the first annular edge and the second axial passage opening of the first annular edge form axial passage openings of the first annular edge, and wherein the first axial passage opening of the second annular edge and the second axial passage opening of the second annular edge form axial passage openings of the second annular edge, and wherein the first annular edge and the second annular edge with their respective axial passage openings are arranged offset to one another at the annular edge circumferential angle around the rotational axis so that the second axial passage opening of the first annular edge and the second axial passage opening of the second annular edge are arranged offset to one another at a second opening circumferential angle around the rotational axis, which corresponds, which corresponds to the annular edge circumferential angle, and wherein the axial passage openings of the first annular edge and the axial passage openings of the second annular edge are respectively arranged and arranged in a coordinated manner onto the locking elements of the container edge part in such a way that each locking element of the container edge part can pass in the axial direction in the direction of the second annular edge through an assigned axial passage opening of the first annular edge, and after passing through, can pass in the axial direction through an assigned axial passage opening of the axial passage openings of the second annular edge only after rotating the closure cap edge part and the container edge part around the rotational axis relative to one another at a circumferential angle corresponding to the annular edge circumferential angle,
**characterized in**
**that** the locking elements (41, 42, 43) and the axial passage openings (31, 32, 33; 31', 32', 33') are arranged in a coordinated manner on one another in such a way that each locking element (41, 42, 43) can only be respectively guided in the axial direction (30) through one single axial passage opening (31, 32, 33; 31', 32', 33') of each annular edge (21, 22).

2. Rotary closure according to claim 1, **characterized in that** the closure cap edge part (12) comprises at least three respective radially extending locking elements (41, 42, 43), which, viewed in a specific circumferential direction, are each arranged at an element circumferential angle (64.1, 64.2, 64.3) offset to one another around the rotational axis (15, 28), and that the first annular edge (21) and the second annular edge (22) each comprise a number of axial passage openings (31, 32, 33; 31', 32', 33') corresponding to the number of locking elements (41, 42, 43) of the closure cap edge part (12), which, for each annular edge (21, 22), viewed in a specific circumferential direction, are each arranged around the rotational axis (15, 28) offset to one another at an opening circumferential angle (36.1, 36.2, 36.3; 36.1', 36.2', 36.3'), which corresponds to the respective assigned element circumferential angle (64.1, 64.2, 64.3) of the assigned locking elements (41, 42, 43) of the closure cap edge part (12), and wherein the first annular edge (21) and the second annular edge (22) with their respective axial passage openings (31, 32, 33; 31', 32', 33') are arranged offset to one another around the rotational axis (15, 18) at the annular edge circumference angle (48) in such a way that each axial passage opening (31, 32, 33) of the axial passage openings (31, 32, 33) of the first annular edge (21) and each respectively assigned axial passage opening (31', 32', 33') of the axial passage openings (31', 32', 33') of the second annular edge (22) are arranged offset to one another at an opening circumferential angle (34.1, 34.2, 34.3) around the rotational axis (15, 28), which corresponds to the annular edge circumferential angle (48), and wherein the axial passage openings (31, 32, 33) of the first annular edge (21) and the axial passage openings (31', 32', 33') of the second annular edge (22) are each arranged in such a way and arranged in a coordinated manner onto the locking elements (41, 42, 43) in such a way that each locking element (41, 42, 43) of the closure cap edge part (12) can pass in the axial direction (30) in the direction of the second annular edge (22) through an assigned axial passage opening (31, 32, 33) of the axial passage openings (31, 32, 33) of the first annular edge (21), and after passing through, can pass in the axial direction (30) through an assigned axial passage opening (31', 32', 33') of the axial passage openings of the second annular edge (22) only after rotating the closure cap edge part (12) and the container edge part (11) around the rotational axis (15, 28) relative to one another at a circumferential angle corresponding to the annular edge circumferential angle (48),
or
that the container edge part comprises at least three radially extending locking elements that, viewed in a specific circumferential direction, are arranged offset at a first element circumferential angle to one another around the rotational axis, and that the first annular edge and the second annular edge respectively comprise a number of locking elements corresponding to the number of locking elements of the container edge part, which, for each annular edge, viewed in the specific circumferential direction, are each arranged offset to one another at an opening circumferential angle around the rotational axis, which corresponds to the respectively assigned element circumferential angle of the assigned locking elements of the container edge part, and wherein the first annular edge and the second annular edge with their respective axial passage openings are arranged offset to one another at the annular edge circumferential angle around the rotational axis in such a way that each axial passage opening of the axial passage openings of the first annular edge and each respectively assigned axial passage opening of the axial passage openings of the second annular edge are arranged offset to one another at an opening circumferential angle around the rotational axis, which corresponds to the annular edge circumferential angle and wherein the axial passage openings of the second annular edge are each arranged and arranged in a coordinated manner onto the locking elements of the container edge part in such a way that each locking element of the container edge part can pass in the axial direction in the direction of the second annular edge through an assigned axial passage opening of the axial passage openings of the first annular edge, and only after passing through, can pass in the axial direction through an assigned axial passage opening of the axial passage openings of the second annular edge only after rotating the closure cap edge part and the container edge part around the rotational axis relative to one another at a circumferential angle corresponding to the annular edge circumferential angle.

3. Rotary closure according to claim 2, **characterized in that** the first locking element (41) is respectively arranged toward the locking elements (42, 43) immediately adjacent in the circumferential direction offset to one another at an equally large element circumferential angle (64.1, 64.2) to the adjacent locking elements (42, 43) in the circumferential direction around the rotational axis (15, 28), which is greater than 120 degrees or greater than 130 degrees or is 140 degrees, and that, in the case of each annular edge (21, 22), the first axial passage opening (31, 31') is respectively arranged toward the axial passage openings (32, 33; 32', 33') that are directly adjacent in the circumferential direction at an equally large opening circumferential angle (36.1, 36.2; 36.1', 36.2') around the rotational axis (15, 28), which corresponds to the element circumferential angle (64.1, 64.2) .

4. Rotary closure according to one of claims 1 to 3, **characterized in that** all locking elements (41, 42, 43), viewed in an axial projection into a projection plane formed normally toward the rotational axis (15, 28), differ in their design, and that only a single matching axial passage opening (31, 32, 33; 31', 32', 33') is assigned to each locking element (41, 42, 43) for each annular edge (21, 22).

5. Rotary closure according to one of the preceding claims, **characterized in that** the first annular edge (21) and the second annular edge (22) each extend perpendicularly to the rotational axis (15, 28) in parallel to each other.

6. Rotary closure according to one of the preceding claims, **characterized in that** the first locking element is formed with at least one first latching means or that, in the region of the first locking element, at least one first latching means is arranged, and wherein at least one first counter-latching means and at least one second counter-latching means are provided, which are arranged offset to one another at a circumferential angle around the rotational axis on a side of the first annular edge pointing away from the second annular edge, and wherein the at least one first counter-latching means, viewed in the circumferential direction, is arranged on a first side of the first axial passage opening of the first annular edge and the at least one second counter-latching means, viewed in the circumferential direction, is arranged on a second side of the first axial passage opening of the first annular edge
and/or
that the first locking element (41) is formed with at least one first clamping means or that, in the region of the first locking element, at least one first clamping means is arranged, and wherein at least one first counter-clamping means (49.1) and at least one second counter-clamping means (49.2) are provided, which are arranged offset to one another at a circumferential angle around the rotational axis (15, 28) on a side of the first annular edge (21) pointing away from the second annular edge (22), and wherein the at least one first counter-clamping means (49.1), viewed in the circumferential direction, is arranged on a first side of the first axial passage opening (31) of the first annular edge (21) and that at least one second counter-clamping means (49.2), viewed in the circumferential direction, is arranged on a second side of the first axial passage opening (31) of the first annular edge (21).

7. Rotary closure according to one of the preceding claims, **characterized in that** the container edge part or the closure cap edge part comprises a first stop for the first locking element and a second stop for the first locking element, which are arranged offset to one another at a circumferential angle around the rotational axis on a side of the first annular edge pointing away from the second annular edge, wherein the first stop, viewed in the circumferential direction, is arranged on a first side of the first axial passage opening of the first annular edge and the second stop, viewed in the circumferential direction, is arranged on a second side of the first axial passage opening of the first annular edge.

8. Rotary closure according to one of claims 6 or 7, **characterized in that** the at least one first counter-latching means is arranged in the region of the first stop and that the at least one second counter-latching means is arranged in the region of the second stop
and/or
that the at least one first counter-clamping means is arranged in the region of the first stop, and that the at least one second counter-clamping means is arranged in the region of the second stop.

9. Rotary closure according to one of the preceding claims, **characterized in that** each annular edge (21, 22) is limited by flat-level edge surfaces (37.1, 37.2; 38.1, 38.2), which point away from each other in opposing axial directions, and/or that the first locking element (41) or each locking element (41, 42, 43) is limited by flat-level locking surfaces that point away from each other in the opposing axial directions.

10. Rotary closure according to one of the preceding claims, **characterized in that** the closure cap edge part (12) and the container edge part (11) are joined in such a way
that they can be rotated relative to one another around the rotational axis (15, 28) extending in the axial direction (30) and are mounted on or into one another in an essentially coaxial manner with respect to the rotational axis (15, 28), thereby overlapping in an axial manner in the axial direction (30), and
that they can be rotated relative to one another around the rotational axis (15, 28) into the at least one rotary locking position (68.1), in which the first locking element (41) and the first annular edge (21) radially overlap and in which they are locked against lifting away from one another in any direction.

11. A method for opening a rotary closure (10) according to one of the preceding claims, in which the closure cap edge part (12) and the container edge part (11) are joined in such a way, that they can be rotated relative to one another around a rotational axis (15, 28) extending in an axial direction (30) and are mounted on one another in an essentially coaxial manner with respect to the rotational axis (15, 28), thereby overlapping in an axial manner in the axial direction (30) and in which the closure cap edge part (12) and the container edge part (11) are rotated relative to one another around the rotational axis (15, 28) in the at least one rotary locking position (68.1), in which the first locking element (41) or each locking element (41, 42, 43) and the first annular edge (21) radially overlap and in which the closure cap edge part (12) and the container edge part (11) are locked against lifting away from one another in any direction,
**characterized by** the following method steps:
a) rotating the closure cap edge part (12) and the container edge part (11) relative to one another around the rotational axis (15, 28) until each locking element (41, 42, 43) is axially opposite to the respectively assigned axial passage opening (31, 32, 33) of the first annular edge (21);
b) moving the closure cap edge part (12) and the container edge part (11) in an axial manner relative to one another in such a way that each locking element (41, 42, 43) passes through the respectively assigned axial passage opening (31, 32, 33) of the first annular edge (21) up to a position in an axial manner in which each locking element (41, 42, 43) can be transferred into the annular groove (40) by means of rotating the closure cap edge part (12) and the container edge part (11) around the rotational axis (15, 28) relative to one another;
c) rotating the closure cap edge part (12) and the container edge part (11) relative to one another around the rotational axis (15, 28), wherein each locking element (41, 42, 43) is guided within the annular groove (40) along the first annular edge (21) and along the second annular edge (22) until each locking element (41, 42, 43) is axially opposite to the respectively assigned axial passage opening (31, 32, 33) of the second annular edge (22);
d) moving the closure cap edge part (12) and the container edge part (11) further in an axial manner relative to one another in such a way that each locking element (41, 42, 43) passes through the respectively assigned axial passage opening (31', 32', 33') of the second annular edge (22);
e) lifting of the closure cap edge part (12) and the container edge part (11) away from each other.

12. A method for closing a rotary closure (10) according to one of claims 1 to 10, wherein the closure cap edge part (12) and the container edge part (11) can be rotated relative to one another around the rotational axis (15, 28) extending in the axial direction (30) and are mounted on one another in an essentially coaxial manner with relation to the rotational axis (15, 28), thereby overlapping in an axial manner in the axial direction (30),
**characterized by** the following method steps:
a) if it has not already occurred, moving the closure cap edge part (12) and the container edge part (11) relative to one another until each locking element (41, 42, 43) is axially opposite to the respective assigned axial passage opening (31', 32', 33') of the second annular edge (22);
b) moving the closure cap edge part (12) and the container edge part (11) in an axial manner relative to each other in such a way that each locking element (41, 42, 43) passes through the respectively assigned axial passage opening (31', 32', 33') of the second annular edge (22) in an axial manner up to a position in which each locking element (41, 42, 43) can be transferred into the annular groove (40) by means of rotating the closure cap edge part (12) and the container edge part (11) around the rotational axis (15, 28) relative to one another;
c) rotating the closure cap edge part (12) and the container edge part (11) relative to one another around the rotational axis (15, 28), wherein each locking element (41, 42, 43) is guided within the annular groove (40) along the first annular edge (21) and the second annular edge (22) until each locking element (41, 42, 43) is axially opposite to the respectively assigned axial passage opening (31, 32, 33) of the first annular edge (21);
d) moving the closure cap edge part (12) and the container edge part (11) further in an axial manner relative to one another in such a way that each locking element (41, 42, 43) passes through the respectively assigned axial passage opening (31, 32, 33) of the first annular edge (21) up to another position in an axial manner, in which the closure cap edge part (12) and the container edge part (11) can be rotated relative to one another around the rotational axis (15, 28) into the at least one rotary locking position (68.1) or into any rotary locking position (68.1);
e) rotating the closure cap edge part (12) and the container edge part (11) relative to one another around the rotational axis (15, 28) until each locking element (41, 42, 43) and the first annular edge (21) radially overlap in the at least one rotary locking position (68.1) or in one of the rotary locking positions (68.1) in such a way that the closure cap edge part (12) and the container edge part (11) is locked against lifting away from each other in any direction.

13. The method according to claim 12 for closing a rotary closure according to claim 6, **characterized in that**, at step e), the closure cap edge part (12) and the container edge part (11) are rotated relative to one another around the rotational axis (15, 28) long enough until the first latching means and either the first counter-latching means or the second counter-latching means are snapped together again in a manner in which they can be manually detached again and/or until the first clamping means (41) and either the first counter-clamping means (49.1) or the second counter-clamping means (49.2) are clamped together in manner in which they can be manually detached again and /or until the first locking element strikes the first stop or the second stop.

## Revendications

1. Fermeture rotative (10) pour un récipient (13) muni d'un sécurité enfant, refermable au moyen d'un couvercle de fermeture (14), comprenant une partie circonférentielle de récipient (11) de forme annulaire pour le récipient (13) et une partie circonférentielle de couvercle de fermeture (12) de forme annulaire pour le couvercle de fermeture (14) ou du couvercle de fermeture (14),
soit
la partie circonférentielle de couvercle de fermeture (12) comportant un premier élément de verrouillage et la partie circonférentielle de récipient (11) comportant un premier élément de verrouillage antagoniste
ou
la partie circonférentielle de récipient comportant un premier élément de verrouillage et la partie circonférentielle de couvercle de fermeture comportant un premier élément de verrouillage antagoniste,
et la partie circonférentielle de couvercle de fermeture (12) et la partie circonférentielle de récipient (11) étant aptes à être assemblées l'une avec l'autre de sorte
à être rotatives l'une par rapport à l'autre autour d'un axe de rotation (15, 28) s'étendant dans une direction axiale (30) et à être montées l'une à l'autre de manière sensiblement coaxiale par rapport à l'axe de rotation (15, 28), en se chevauchant dans la direction axiale (30), et
que le premier élément de verrouillage et le premier élément de verrouillage antagoniste se chevauchent radialement au moins dans une position de verrouillage en rotation (68.1), dans laquelle la partie circonférentielle de couvercle de fermeture (12) et la partie circonférentielle de récipient (11) sont verrouillées contre un soulèvement l'une de l'autre dans des quelconques directions,
et
soit
la partie circonférentielle de récipient (11) comportant un premier bord annulaire (21) périphérique autour de l'axe de rotation (15, 28), s'étendant en direction radiale, qui fait office de premier élément de verrouillage antagoniste et qui comporte un premier orifice de passage axial (31) ouvert en direction radiale, pour le premier élément de verrouillage (41) s'étendant en direction radiale de la partie circonférentielle de couvercle de fermeture (12), et comportant au moins un deuxième bord annulaire (22) périphérique autour de l'axe de rotation (15, 28), s'étendant en direction radiale, qui fait office de deuxième élément de verrouillage antagoniste et qui comporte un deuxième orifice de passage axial (31') ouvert en direction radiale, pour le premier élément de verrouillage (41) s'étendant en direction radiale de la partie circonférentielle de couvercle de fermeture (12),
ou
la partie circonférentielle de couvercle de fermeture comportant un premier bord annulaire périphérique autour de l'axe de rotation, s'étendant en direction radiale, qui fait office de premier élément de verrouillage antagoniste et qui comporte un premier orifice de passage axial ouvert en direction radiale, pour le premier élément de verrouillage s'étendant en direction radiale de la partie circonférentielle de récipient, et au moins un deuxième bord annulaire périphérique autour de l'axe de rotation, s'étendant en direction radiale, qui fait office de deuxième élément de verrouillage antagoniste et qui comporte un premier passage axial ouvert en direction radiale, pour le premier élément de verrouillage s'étendant en direction radiale de la partie circonférentielle de récipient,
et considérés dans la direction axiale (30), le premier bord annulaire (21) et le deuxième bord annulaire (22) étant placés l'un par rapport à l'autre avec un écart axial entre bords annulaires (25) et délimitant une rainure annulaire (40) périphérique autour de l'axe de rotation (15, 28), ouverte en direction radiale,
et par son premier orifice de passage axial (31, 31') respectif, le premier bord annulaire (21) et le deuxième bord annulaire (22) étant placés avec un décalage mutuel autour de l'axe de rotation (15, 28), sous un angle périphérique de bord annulaire (48), de sorte que le premier orifice de passage axial (31) du premier bord annulaire (21) et le premier orifice de passage axial (31') du deuxième bord annulaire (22) soient placés avec un décalage mutuel autour de l'axe de rotation (15, 28), sous un premier angle périphérique d'ouverture (34.1) qui correspond au premier angle périphérique de bord annulaire (48),
et le premier orifice de passage axial (31) du premier bord annulaire (21) et le premier orifice de passage axial (31') du deuxième bord annulaire (22) étant conçus en adaptation avec le premier élément de verrouillage (41) s'étendant en direction radiale, de telle sorte que dans la direction axiale (30), le premier élément de verrouillage (41) puisse traverser le premier orifice de passage axial (31) du premier bord annulaire (21) et dans la direction axiale (30), puisse traverser le premier orifice de passage axial (31') du deuxième bord annulaire (22),
et
soit
la partie circonférentielle de couvercle de fermeture (12) comportant un deuxième élément de verrouillage (42, 43) s'étendant en direction radiale, qui considéré dans une certaine direction périphérique, est placé en décalage autour de l'axe de rotation (15, 28), sous un premier angle périphérique d'élément (64.1, 64.2) par rapport au premier élément de verrouillage (41) de la partie circonférentielle de couvercle de fermeture (12) et le premier élément de verrouillage (41) et le deuxième élément de verrouillage (42) formant des éléments de verrouillage (41, 42), et le premier bord annulaire (21) et le deuxième bord annulaire (22) comportant chacun un deuxième orifice de passage axial (32, 32', 33, 33') ouvert en direction radiale, qui par leur bord annulaire (21, 22), considérés dans la certaine direction périphérique sont placés en décalage autour de l'axe de rotation (15, 28) par rapport au premier orifice de passage axial (31, 31') respectif, sous un premier angle périphérique d'ouverture (36.1, 36.1') correspondant au premier angle périphérique d'élément (64.1, 64.2), et le premier orifice de passage axial (31) du premier bord annulaire (21) et le deuxième orifice de passage axial (32, 33) du premier bord annulaire (21) formant des orifices de passage axial (31, 32, 33) du premier bord annulaire (21), et le premier orifice de passage axial (31') du deuxième bord annulaire (22) et le deuxième orifice de passage axial (32', 33') du deuxième bord annulaire (22) formant des orifices de passage axial (31', 32', 33') du deuxième bord annulaire (22), et par leurs orifices de passage axial (31, 32, 33 ; 31', 32', 33') respectifs, le premier bord annulaire et le deuxième bord annulaire (22) étant placés en décalage mutuel autour de l'axe de rotation (15, 28), sous l'angle périphérique de bord annulaire (48), de sorte que le deuxième orifice de passage axial (32, 33) du premier bord annulaire (21) et le deuxième orifice de passage axial (32', 33') du deuxième bord annulaire (22) soient placés en décalage mutuel autour de l'axe de rotation (15, 28), sous un deuxième angle périphérique d'ouverture (34.2, 34.3) qui correspond à l'angle périphérique de bord annulaire (64.1, 64.2), et les orifices de passage axial (31, 32, 33) du premier bord annulaire (21) et les orifices de passage axial (31', 32', 33') du deuxième bord annulaire (22) étant respectivement placés de telle sorte et conçus en adaptation aux éléments de verrouillage (41, 42, 43) de la partie circonférentielle de couvercle de fermeture (12) de sorte que chaque élément de verrouillage (41, 42, 43) de la partie circonférentielle de couvercle de fermeture (12) puisse traverser un orifice de passage axial (31, 32, 33) associé des orifices de passage axial (31, 32, 33) du premier bord annulaire (21) dans la direction axiale (30), en direction du deuxième bord annulaire (22) et après l'avoir traversé, ne puisse traverser un orifice de passage axial (31', 32', 33') associé des orifices de passage axial (31', 32', 33') du deuxième bord annulaire (22) qu'après une rotation l'une par rapport à l'autre, sous un angle périphérique correspondant à l'angle périphérique de bord annulaire (48) de la partie circonférentielle de couvercle de fermeture (12) et de la partie circonférentielle de récipient (11) autour de l'axe de rotation (15, 28) dans la direction axiale (30),
ou
la partie circonférentielle de récipient comportant un deuxième élément de verrouillage s'étendant en direction radiale, qui considéré dans une certaine direction périphérique est placé en décalage autour de l'axe de rotation, sous un premier angle périphérique d'élément par rapport au premier élément de verrouillage de la partie circonférentielle de récipient, et le premier élément de verrouillage et le deuxième élément de verrouillage formant des éléments de verrouillage, et le premier bord annulaire et le deuxième bord annulaire comportant respectivement un deuxième orifice de passage axial ouvert en direction radiale, qui par bord annulaire, considérés dans la certaine direction périphérique sont placés avec un décalage autour de l'axe de rotation, sous un premier angle périphérique d'ouverture correspondant au premier angle périphérique d'élément par rapport au premier orifice de passage axial respectif, et le premier orifice de passage axial du premier bord annulaire et le deuxième orifice de passage axial du premier bord annulaire formant des orifices de passage axial du premier bord annulaire, et le premier orifice de passage axial du deuxième bord annulaire et le deuxième orifice de passage axial du deuxième bord annulaire formant des orifices de passage axial du deuxième bord annulaire, et par leurs orifices de passage axial respectifs, le premier bord annulaire et le deuxième bord annulaire étant mutuellement décalés sous l'angle périphérique de bord annulaire autour de l'axe de rotation, de sorte que le deuxième orifice de passage axial du premier bord annulaire et le deuxième orifice de passage axial du deuxième bord annulaire soient placés en décalage mutuel autour de l'axe de rotation, sous un deuxième angle d'ouverture périphérique qui correspond à l'angle périphérique de bord annulaire, et les orifices de passage axial du premier bord annulaire et les orifices de passage axial du deuxième bord annulaire étant respectivement placés et conçus en adaptation aux éléments de verrouillage de la partie circonférentielle de récipient, de sorte que chaque élément de verrouillage de la partie circonférentielle de récipient puisse traverser en direction axiale, dans la direction du deuxième bord annulaire un orifice de passage axial associé du premier bord annulaire et après l'avoir traversé, ne puisse traverser un orifice de passage axial associé des orifices de passage axial du deuxième bord annulaire qu'après une rotation l'une par rapport à l'autre autour de l'axe de rotation (15, 28) dans la direction axiale (30), sous un angle périphérique correspondant à l'angle périphérique de bord annulaire de la partie circonférentielle de couvercle de fermeture (12) et de la partie circonférentielle de récipient (11),
**caractérisée**
**en ce que** les éléments de verrouillage (41, 42, 43) et les orifices de passage axial (31, 32, 33 ; 31', 32', 33') sont conçus en adaptation mutuelle, de telle sorte que chaque élément de verrouillage (41, 42, 43) ne soit respectivement apte à être passé à travers qu'un seul orifice de passage axial (31, 32, 33 ; 31', 32', 33') de chaque bord annulaire (21, 22), dans la direction axiale (30).

2. Fermeture rotative selon la revendication 1, **caractérisée en ce que** la partie circonférentielle de couvercle de fermeture (12) comporte au moins trois éléments de verrouillage (41, 42, 43) s'étendant respectivement en direction radiale, qui considérés dans une certaine direction périphérique, sont placés en décalage mutuel autour de l'axe de rotation (15, 28), respectivement sous un angle périphérique d'élément (64.1, 64.2, 64.3), et **en ce que** le premier bord annulaire (21) et le deuxième bord annulaire (22) comportent respectivement un nombre correspondant au nombre des éléments de verrouillage (41, 42, 43) de la partie circonférentielle de couvercle de fermeture (12) d'orifices de passage axial (31, 32, 33 ; 31', 32', 33'), qui par bord annulaire (21, 22), considérés dans la certaine direction périphérique, sont placés en décalage mutuel autour de l'axe de rotation (15, 28), respectivement sous un angle périphérique d'ouverture (36.1, 36.2, 36.3 ; 36.1', 36.2', 36.3') correspondant à l'angle périphérique d'élément (64.1, 64.2, 64.3) respectivement associé des éléments de verrouillage (41, 42, 43) associés de la partie circonférentielle de couvercle de fermeture (12), et par leurs orifices de passage axial (31, 32, 33 ; 31', 32', 33') respectifs, le premier bord annulaire (21) et le deuxième bord annulaire (22) étant placés en décalage mutuel autour de l'axe de rotation (15, 28), sous l'angle périphérique de bord annulaire (48), de sorte que chaque orifice de passage axial (31, 32, 33) des orifices de passage axial (31, 32, 33) du premier bord annulaire (21) et chaque orifice de passage axial (31', 32', 33') respectivement associé des orifices de passage axial (31', 32', 33') du deuxième bord annulaire (22) soient placés en décalage mutuel autour de l'axe de rotation (15, 28), sous un angle d'ouverture périphérique (34.1, 34.2, 34.3) qui correspond à l'angle périphérique de bord annulaire (48), et les orifices de passage axial (31, 32, 33) du premier bord annulaire (21) et les orifices de passage axial (31', 32', 33') du deuxième bord annulaire (22) étant respectivement placés et conçus en adaptation aux éléments de verrouillage (41, 42, 43) de la partie circonférentielle de couvercle de fermeture (12), de sorte que chaque élément de verrouillage (41, 42, 43) de la partie circonférentielle de couvercle de fermeture (12) puisse traverser en direction axiale (30), dans la direction du deuxième bord annulaire (22) un orifice de passage axial (31, 32, 33) associé des orifices de passage axial (31, 32, 33) du premier bord annulaire (21), et ne puisse traverser un orifice de passage axial (31', 32', 33') associé des orifices de passage axial (31', 32', 33') du deuxième bord annulaire (22) qu'après une rotation l'une par rapport à l'autre, sous un angle périphérique correspondant à l'angle périphérique de bord annulaire (48) de la partie circonférentielle de couvercle de fermeture (12) et de la partie circonférentielle de récipient (11) autour de l'axe de rotation (15, 28) dans la direction axiale (30),
ou
**en ce que** la partie circonférentielle de récipient comporte au moins trois éléments de verrouillage s'étendant en direction radiale, qui considérés dans une certaine direction périphérique, sont respectivement placés avec un décalage mutuel autour de l'axe de rotation, sous un angle périphérique d'élément, et **en ce que** le premier bord annulaire et le deuxième bord annulaire comportent un nombre correspondant au nombre d'éléments de verrouillage de la partie circonférentielle de récipient d'orifices de passage axial, qui par bord annulaire, considérés dans la certaine direction périphérique, sont respectivement placés en décalage autour de l'axe de rotation, sous un angle périphérique d'ouverture qui correspond à l'angle périphérique d'élément associé des éléments de verrouillage associés de la partie circonférentielle de récipient, et par leurs orifices de passage axial respectifs, le premier bord annulaire et le deuxième bord annulaire étant mutuellement décalés autour de l'axe de rotation, sous l'angle périphérique de bord annulaire, de sorte que chaque orifice de passage axial des orifices de passage axial du premier bord annulaire et chaque orifice de passage axial respectivement associé des orifices de passage axial du deuxième bord annulaire soient placés en décalage mutuel autour de l'axe de rotation sous un angle périphérique d'ouverture qui correspond à l'angle périphérique de bord annulaire, et les orifices de passage axial du premier bord annulaire et les orifices de passage axial du deuxième bord annulaire étant respectivement placés et conçus en adaptation aux éléments de verrouillage de la partie circonférentielle de récipient, de sorte que chaque élément de verrouillage de la partie circonférentielle de récipient puisse traverser en direction axiale, dans la direction du deuxième bord annulaire un orifice de passage axial associé des orifices de passage axial du premier bord annulaire, et après l'avoir traversé, ne puisse traverser dans la direction axiale un orifice de passage axial des orifices de passage axial du deuxième bord annulaire, qu'après une rotation l'une par rapport à l'autre autour de l'axe de rotation de la partie circonférentielle de couvercle de fermeture et de la partie circonférentielle de récipient sous un angle périphérique correspondant à l'angle périphérique de bord annulaire.

3. Fermeture rotative selon la revendication 2, **caractérisée en ce que** le premier élément de verrouillage (41) est placé en décalage mutuel autour de l'axe de rotation (15, 28) par rapport aux éléments de verrouillage (42, 43) directement voisins en direction périphérique, respectivement sous un angle périphérique d'élément (64.1, 64.2) qui est supérieur à 120 degrés ou supérieur à 130 degrés ou qui est de 140 degrés et **en ce que** sur chaque bord annulaire (21, 22), le premier orifice de passage axial (31 ; 31') est placé par rapport aux orifices de passage axial (32, 33 ; 32', 33') directement voisins en direction périphérique avec un décalage autour de l'axe de rotation (15, 28) sous un angle périphérique d'ouverture (36.1, 36.2 ; 36.1', 36.2') respectivement de même dimension, qui correspond à l'angle périphérique d'élément (64.1, 64.2) respectif.

4. Fermeture rotative selon l'une des revendications 1 à 3, **caractérisée en ce que** dans une projection axiale considérée dans un plan de projection conçu à la normale par rapport à l'axe de rotation (15, 28), tous les éléments de verrouillage (41, 42, 43) se différencient dans leur configuration et **en ce qu'**à chaque élément de verrouillage (41, 42, 43) n'est associé par bord annulaire (21, 22) qu'un seul orifice de passage axial (31, 32, 33 ; 31', 32', 33') qui lui est adapté.

5. Fermeture rotative selon l'une des revendications précédentes, **caractérisée en ce que** respectivement à la perpendiculaire de l'axe de rotation (15, 28), le premier bord annulaire (21) et le deuxième bord annulaire (22) s'étendent à la parallèle l'un de l'autre.

6. Fermeture rotative selon l'une des revendications précédentes, **caractérisée en ce que** le premier élément de verrouillage est conçu avec au moins un premier moyen d'enclenchement ou **en ce que** dans la zone du premier élément de verrouillage est placé au moins un premier moyen d'enclenchement, et au moins un premier moyen d'enclenchement antagoniste et au moins un deuxième moyen d'enclenchement antagoniste étant prévus, qui sur un côté du premier bord annulaire montrant à l'opposée du deuxième bord annulaire sont placés avec un décalage mutuel sous un angle périphérique autour de l'axe de rotation, et considéré dans la direction périphérique, l'au moins un premier moyen d'enclenchement antagoniste étant placé sur un premier côté du premier orifice de passage axial du premier bord annulaire et considéré dans la direction périphérique, l'au moins un deuxième moyen d'enclenchement antagoniste étant placé sur un deuxième côté du premier orifice de passage axial du premier bord annulaire,
et/ou
**en ce que** le premier élément de verrouillage (41) est conçu avec au moins un premier moyen de blocage ou **en ce que** dans la zone du premier élément de verrouillage est placé au moins un premier moyen de blocage, et au moins un premier moyen de blocage antagoniste (49.1) et au moins un deuxième moyen de blocage antagoniste (49.2) étant prévus, qui sur un côté du premier bord annulaire (21) qui montre à l'opposée du deuxième bord annulaire (22) sont placés avec un décalage mutuel autour de l'axe de rotation (15, 28), et considéré dans la direction périphérique, l'au moins un premier moyen de blocage antagoniste (49.1) étant placé sur un premier côté du premier orifice de passage axial (31) du premier bord annulaire (21) et considéré dans la direction périphérique, l'au moins un deuxième moyen de blocage antagoniste (49.2) étant placé sur un deuxième côté du premier orifice de passage axial (31) du premier bord annulaire (21).

7. Fermeture rotative selon l'une des revendications précédentes, **caractérisée en ce que** la partie circonférentielle de récipient ou la partie circonférentielle de couvercle de fermeture comporte une première butée pour le premier élément de verrouillage et une deuxième butée pour le premier élément de verrouillage, qui sur un côté du premier bord annulaire montrant à l'opposée du deuxième bord annulaire sont placées en décalage mutuel sous un angle périphérique, considérée dans la direction périphérique, la première butée étant placée sur un premier côté du premier orifice de passage axial du premier bord annulaire et considérée dans la direction périphérique, la deuxième butée étant placée sur un deuxième côté du premier orifice de passage axial du premier bord annulaire.

8. Fermeture rotative selon l'une des revendications 6 ou 7, **caractérisée en ce que** l'au moins un premier moyen d'enclenchement antagoniste est placé dans la zone de la première butée et **en ce que** l'au moins un deuxième moyen d'enclenchement antagoniste est placé dans la zone de la deuxième butée,
et/ou
**en ce que** l'au moins un premier moyen de blocage antagoniste est placé dans la zone de la première butée et **en ce que** l'au moins un deuxième moyen de blocage antagoniste est placé dans la zone de la deuxième butée.

9. Fermeture rotative selon l'une des revendications précédentes, **caractérisée en ce que** chaque bord annulaire (21, 22) est délimité par des surfaces de bord annulaire (37.1, 37.2 ; 38.1, 38.2) à fond plan, qui montrent à l'opposée l'une de l'autre dans des directions axiales inverses et/ou **en ce que** le premier élément de verrouillage (41) ou chaque élément de verrouillage (41, 42, 43) est délimité par des surfaces de verrouillage à fond plan, qui montrent à l'opposée l'une de l'autre dans des directions axiales inverses.

10. Fermeture rotative selon l'une des revendications précédentes, **caractérisée en ce que** la partie circonférentielle de couvercle de fermeture (12) et la partie circonférentielle de récipient (11) sont assemblées de sorte
à être rotatives l'une par rapport à l'autre, autour de l'axe de rotation (15, 28) s'étendant en direction axiale (30) et à être montées l'une sur l'autre ou l'une dans l'autre sensiblement de manière coaxiale par rapport à l'axe de rotation (15, 28), en se chevauchant axialement dans la direction axiale (30)
et
à être rotatives l'une par rapport à l'autre autour de l'axe de rotation (15, 28) dans l'au moins une position de verrouillage en rotation (68.1), dans laquelle le premier élément de verrouillage (41) et le premier bord annulaire (21) se chevauchent radialement et dans laquelle elles sont verrouillées contre un soulèvement l'une de l'autre dans des quelconques directions.

11. Procédé, destiné à ouvrir une fermeture rotative (10) selon l'une des revendications précédentes, lors duquel la partie circonférentielle de couvercle de fermeture (12) et la partie circonférentielle de récipient (11) sont assemblées de sorte à être rotatives l'une par rapport à l'autre autour de l'axe de rotation (15, 28), s'étendant en direction axiale (30) et sont montées l'une sur l'autre de manière sensiblement coaxiale par rapport à l'axe de rotation (15, 28), en se chevauchant axialement dans la direction axiale (30) et lors duquel la partie circonférentielle de couvercle de fermeture (12) et la partie circonférentielle de récipient (11) sont tournées l'une par rapport à l'autre autour de l'axe de rotation (15, 28) dans l'au moins une position de verrouillage en rotation (68.1), dans laquelle le premier élément de verrouillage (41) ou chaque élément de verrouillage (41, 42, 43) et le premier bord annulaire (21) se chevauchent radialement et dans laquelle la partie circonférentielle de couvercle de fermeture (12) et la partie circonférentielle de récipient (11) sont verrouillées contre un soulèvement l'une de l'autre dans des quelconques directions,
**caractérisé par** les étapes de procédé suivantes consistant à :
a) faire tourner l'une par rapport à l'autre autour de l'axe de rotation (15, 28) la partie circonférentielle de couvercle de fermeture (12) et la partie circonférentielle de récipient (11) jusqu'à ce que chaque élément de verrouillage (41, 42, 43) se trouve axialement au vis-à-vis de l'orifice de passage axial (31, 32, 33) respectivement associé du premier bord annulaire (21) axial ;
b) déplacer dans la direction axiale l'une par rapport à l'autre la partie circonférentielle de couvercle de fermeture (12) et la partie circonférentielle de récipient (11), de sorte que chaque élément de verrouillage (41, 42, 43) passe en direction axiale à travers l'orifice de passage axial (31, 32, 33) respectivement associé du premier bord annulaire (21) jusque dans une position dans laquelle, par rotation l'une par rapport à l'autre de la partie circonférentielle de couvercle de fermeture (12) et de la partie circonférentielle de récipient (11) autour de l'axe de rotation (15, 28), chaque élément de verrouillage (41, 42, 43) puisse être amené dans la rainure annulaire (40) ;
c) faire tourner l'une par rapport à l'autre autour de l'axe de rotation (15, 28) la partie circonférentielle de couvercle de fermeture (12) et la partie circonférentielle de récipient (11), chaque élément de verrouillage (41, 42, 43) étant guidé dans la rainure annulaire (40) le long du premier bord annulaire (21) et le long du deuxième bord annulaire (22), jusqu'à ce que chaque élément de verrouillage (41, 42, 43) se trouve axialement au vis-à-vis de l'orifice de passage axial (31', 32', 33') respectivement associé du deuxième bord annulaire (22) ;
d) continuer à déplacer dans la direction axiale l'une par rapport à l'autre la partie circonférentielle de couvercle de fermeture (12) et la partie circonférentielle de récipient (11), de sorte que chaque élément de verrouillage (41, 42, 43) passe à travers l'orifice de passage axial (31', 32', 33') respectivement associé du deuxième bord annulaire (22) ;
e) soulever l'une de l'autre la partie circonférentielle de couvercle de fermeture (12) et la partie circonférentielle de récipient (11).

12. Procédé, destiné à fermer une fermeture rotative (10) selon l'une des revendications 1 à 10, lors duquel l'on monte l'une sur l'autre la partie circonférentielle de couvercle de fermeture (12) et la partie circonférentielle de récipient (11) de manière rotative autour de l'axe de rotation (15, 28) s'étendant dans la direction axiale (30) et pour qu'elles se chevauchent axialement dans la direction axiale (30), de manière sensiblement coaxiale par rapport à l'axe de rotation (15, 28),
**caractérisé par** les étapes de procédé suivantes consistant à :
a) si ce n'est encore fait, déplacer l'une par rapport à l'autre la partie circonférentielle de couvercle de fermeture (12) et la partie circonférentielle de récipient (11) jusqu'à ce que chaque élément de verrouillage (41, 42, 43) se trouve axialement au vis-à-vis de l'orifice de passage axial (31', 32', 33') respectivement associé du deuxième bord annulaire (22) ;
b) déplacer dans la direction axiale l'une par rapport à l'autre la partie circonférentielle de couvercle de fermeture (12) et la partie circonférentielle de récipient (11), de sorte que chaque élément de verrouillage (41, 42, 43) passe en direction axiale à travers l'orifice de passage axial (31', 32', 33') respectivement associé du deuxième bord annulaire (22), jusqu'à adopter une position dans laquelle, par rotation l'une par rapport à l'autre autour de l'axe de rotation (15, 28) de la partie circonférentielle de couvercle de fermeture (12) et de la partie circonférentielle de récipient (11), chaque élément de verrouillage (41, 42, 43) puisse être amené dans la rainure annulaire (40) ;
c) faire tourner l'une par rapport à l'autre autour de l'axe de rotation (15, 28) la partie circonférentielle de couvercle de fermeture (12) et la partie circonférentielle de récipient (11), chaque élément de verrouillage (41, 42, 43) étant guidé dans la rainure annulaire (40) le long du premier bord annulaire (21) et du deuxième bord annulaire (22) jusqu'à ce que chaque élément de verrouillage (41, 42, 43) se trouve axialement au vis-à-vis de l'orifice de passage axial (31, 32, 33) respectivement associé du premier bord annulaire (21) ;
d) continuer à déplacer dans la direction axiale l'une par rapport à l'autre la partie circonférentielle de couvercle de fermeture (12) et la partie circonférentielle de récipient (11), de sorte que chaque élément de verrouillage (41, 42, 43) passe en direction axiale à travers l'orifice de passage axial (31, 32, 33) respectivement associé du premier bord annulaire (21) jusqu'à une position ultérieure, dans laquelle la partie circonférentielle de couvercle de fermeture (12) et la partie circonférentielle de récipient (11) soient rotatives l'une par rapport à l'autre autour de l'axe de rotation (15, 28) dans l'au moins une position de verrouillage en rotation (68.1) ou dans chaque position de verrouillage en rotation (68.1) ;
e) faire tourner l'une par rapport à l'autre autour de l'axe de rotation (15, 28) la partie circonférentielle de couvercle de fermeture (12) et la partie circonférentielle de récipient (11), jusqu'à ce que chaque élément de verrouillage (41, 42, 43) et le premier bord annulaire (21) se chevauchent radialement dans l'au moins une position de verrouillage en rotation (68.1) ou dans l'une des positions de verrouillage en rotation (68.1), de sorte que la partie circonférentielle de couvercle de fermeture (12) et la partie circonférentielle de récipient (11) soient verrouillées contre un soulèvement l'une de l'autre dans des directions quelconques.

13. Procédé selon la revendication 12, destiné à fermer une fermeture rotative selon la revendication 6, **caractérisé en ce que** dans l'étape e), l'on fait tourner l'une par rapport à l'autre autour de l'axe de rotation (15, 28) la partie circonférentielle de couvercle de fermeture (12) et la partie circonférentielle de récipient (11) aussi longtemps, jusqu'à ce que le premier moyen d'enclenchement et, soit le premier moyen d'enclenchement antagoniste ou le deuxième moyen d'enclenchement antagoniste soient enclenchés l'un dans l'autre de manière manuellement désolidarisable et/ou jusqu'à ce que le premier moyen de blocage (41) et, soit le premier moyen de blocage antagoniste (49.1) ou le deuxième moyen de blocage antagoniste (49.2) soient bloqués l'un avec l'autre de manière manuellement désolidarisable et/ou jusqu'à ce que le premier élément de verrouillage bute contre la première butée ou contre la deuxième butée.
